# EUROPÄISCHE PATENTANMELDUNG

(11) **EP 4 613 453 A1**
(43) Veröffentlichungstag der Anmeldung: **10.09.2025**
(21) Anmeldenummer: 24161181.3
(22) Anmeldetag: 04.03.2024
(51) Int. Cl.: B28C 5/08, B01F 27/806, B28C 5/12, B28C 5/32

(54) **BAUSTELLEN-MISCHMASCHINE, INSBESONDERE MOBILE BAUSTELLEN-ROTATIONSMISCHMASCHINE**

(71) Anmelder: Collomix GmbH, 85080 Gaimersheim (DE)
(72) Erfinder: Buchberger, Herbert, 85111 Pietenfeld (DE); Essing, Alexander, 85049 Ingolstadt (DE)
(74) Vertreter: Liebl, Thomas

(57) **Zusammenfassung**

Die Erfindung betrifft eine Baustellen-Mischmaschine zum Mischen von Mischgütern, insbesondere zum Mischen von Putzen, Estrichen, Beton, Mörtel, Schlämmen oder Harzen, mit einem Mischbehälter (2) für ein Mischgut, mit einer Mischwerkzeug-Verlagerungseinrichtung (15), mittels der wenigstens ein, mittels einer Mischwerkzeug-Antriebseinrichtung (19) betätigbares Mischwerkzeug (16) zwischen wenigstens einer Mischwerkzeug-Gebrauchsposition und einer Mischwerkzeug-Nichtgebrauchsposition verlagerbar ist. Erfindungsgemäß ist vorgesehen, dass die Mischwerkzeug-Verlagerungseinrichtung eine, vorzugsweise seitlich neben dem Mischbehälter (2) angeordnete und/oder in Hochachsenrichtung nach oben ragende, Teleskopiereinrichtung (15) aufweist oder durch eine solche gebildet ist, wobei das wenigstens eine Mischwerkzeug (16), vorzugsweise zusammen mit der Mischwerkzeug-Antriebseinrichtung (19), mittels der Teleskopiereinrichtung (15) in Teleskopachsenrichtung gesehen zwischen der wenigstens einen Mischwerkzeug-Gebrauchsposition und der Mischwerkzeug-Nichtgebrauchsposition verlagerbar ist.

## Beschreibung

Die Erfindung betrifft eine Baustellen-Mischmaschine, insbesondere eine mobile Baustellen-Rotationsmischmaschine, zur Mischung von Mischgütern, insbesondere zur Mischung von Putzen, Estrichen, Beton, Mörtel, Schlämmen oder Harzen.

Baustellen-Mischmaschinen, insbesondere mobile Baustellen-Mischmaschinen, wie zum Beispiel Baustellen-Rotationsmischmaschinen, spielen auf Baustellen eine große Rolle, um vor Ort ein breites Spektrum von Mischgütern, darunter Putze, Estriche, Beton, Mörtel, Schlämme und Harze, oder dergleichen effizient und präzise mischen zu können. Ihr in der Regel rotierender Mechanismus ermöglicht eine homogene Vermischung verschiedenster Baumaterialien, was zu einer verbesserten Qualität der Endprodukte führt.

Baustellen-Mischmaschinen, insbesondere mobile Baustellen-Mischmaschinen, ermöglichen daher die effiziente Herstellung von Mischgütern und sind somit effektive Hochleistungsmaschinen für den rauen Baubetrieb. Um den sich steigenden und wandelnden Anforderungen der Baubranche gerecht zu werden, besteht die Notwendigkeit, die bestehenden Baustellen-Mischmaschinen vor allem auch im Bereich Automatisierung, Materialzuführung, Anwenderfreundlichkeit und Sicherheit zu verbessern.

Es ist daher Aufgabe der vorliegenden Erfindung, eine Baustellen-Mischmaschine, insbesondere eine mobile Baustellen-Rotationsmischmaschine, zur Mischung von Mischgütern, insbesondere zum Mischen von Putzen, Estrichen, Beton, Mörtel, Schlämmen oder Harzen, bereitzustellen, die den wachsenden Bedürfnissen der Bauindustrie gerecht wird und insbesondere im Hinblick auf die Anwenderfreundlichkeit und Betriebssicherheit verbessert ist.

Diese Aufgabe wird gelöst mit den Merkmalen der unabhängigen Patentansprüche. Vorteilhafte Ausgestaltungen sind Gegenstand der darauf rückbezogenen Unteransprüche.

Erfindungsgemäß ist eine Baustellen-Mischmaschine, insbesondere eine mobile Baustellen-Rotationsmischmaschine, zur Mischung von Mischgütern, insbesondere zur Mischung von Putzen, Estrichen, Beton, Mörtel, Schlämmen oder Harzen, vorgesehen, die einen nach oben offenen Mischbehälter aufweist, der geeignet und ausgebildet ist, in seinem Aufnahmeraum ein Mischgut aufzunehmen. Ferner umfasst die Baustellen-Mischmaschine eine Mischwerkzeug-Verlagerungseinrichtung, mittels der wenigstens ein, mittels einer Mischwerkzeug-Antriebseinrichtung betätigbares, vorzugsweise drehantreibares, Mischwerkzeug zwischen einer vorzugsweise betriebsbereiten Mischwerkzeug-Gebrauchsposition, in der das wenigstens eine Mischwerkzeug, vorzugsweise betriebsbereit, in dem Aufnahmeraum aufgenommen ist, und einer Mischwerkzeug-Nichtgebrauchsposition, in der sich das wenigstens eine Mischwerkzeug in keiner Mischwerkzeug-Gebrauchsposition, insbesondere in keiner betriebsbereiten Mischwerkzeug-Gebrauchsposition, befindet, verlagerbar ist. Erfindungsgemäß ist vorgesehen, dass die Mischwerkzeug-Verlagerungseinrichtung eine, vorzugsweise seitlich neben dem Mischbehälter angeordnete und/oder in Hochachsenrichtung nach oben ragende, Teleskopiereinrichtung aufweist oder durch eine solche gebildet ist, wobei das wenigstens eine Mischwerkzeug, vorzugsweise zusammen mit der Mischwerkzeug-Antriebseinrichtung, mittels der Teleskopiereinrichtung in Teleskopachsenrichtung gesehen zwischen der wenigstens einen Mischwerkzeug-Gebrauchsposition und der Mischwerkzeug-Nichtgebrauchsposition verlagerbar ist.

Eine derartige Teleskopiereinrichtung weist, insbesondere gegenüber auf- und abschwenkbaren Verlagerungseinrichtungen, wesentliche Vorteile im Hinblick auf deren Anpassungsfähigkeit, Platzersparnis und Effizienz auf. So ermöglicht eine Teleskopiereinrichtung eine besonders einfache und variable Einstellung der jeweiligen Mischwerkzeugposition in der Teleskopachsenrichtung. Zudem können derartige Teleskopiereinrichtung mit weniger Platzbedarf im Bereich der Mischbehälteraufnahme angeordnet werden. Des Weiteren sind derartige Teleskopiereinrichtungen besonders einfach und unkompliziert handzuhaben und zu bedienen. Zudem zeichnen derartige Teleskopiereinrichtungen durch eine höhere mechanische Stabilität und damit eine höhere Zuverlässigkeit aus. Bei einer in Hochachsenrichtung ausgerichteten Teleskopiereinrichtung entspricht dann die Teleskopachsenrichtung der Hochachsenrichtung.

Gemäß einer bevorzugten konkreten Ausgestaltung weist die Teleskopiereinrichtung wenigstens zwei relativ zueinander, bezogen auf die Teleskopiereinrichtung, in Teleskopachsenrichtung teleskopierbare Teleskopierelemente auf. Besonders bevorzugt ist in diesem Zusammenhang eine konkrete Ausgestaltung, bei der die Teleskopiereinrichtung ein in Teleskopachsenrichtung unteres Teleskopierelement aufweist, an das sich, in Teleskopachsenrichtung nach oben, wenigstens ein relativ dazu verlagerbares oberes Teleskopierelement anschließt, an dem die Mischwerkzeug-Antriebseinrichtung, vorzugsweise mitsamt dem wenigstens einen damit verbundenen oder verbindbaren Mischwerkzeug anordenbar oder angeordnet ist. Dabei ist es besonders vorteilhaft, wenn sich das wenigstens eine Mischwerkzeug, insbesondere das freie untere Ende des wenigstens einen Mischwerkzeugs, in der ausgefahrenen Position der Teleskopiereinrichtung in einer vorgegebenen angehobenen Position, vorzugsweise im Bereich oberhalb der Mischbehälteroberkante, und in der zusammengeschobenen Position der Teleskopiereinrichtung in der betriebsbereiten Mischwerkzeug-Gebrauchsposition befindet. An dieser Stelle sei ausdrücklich erwähnt, dass sich die Begrifflichkeit "oben" und "unten" in Verbindung mit einem Teleskopierelement immer nur auf die relative Lage zweier Teleskopierelemente zueinander bezieht und nicht automatisch bedeutet, dass es sich hierbei um ein "unterstes" oder "oberstes" Teleskopierelement, geschweige denn um nur zwei Teleskopierelemente insgesamt handeln muss, wenngleich letzteres eine besonders bevorzugte, weil kompakte, Ausgestaltung ist. Kurzum, wenn die Begriffe 'oben' und 'unten' im Rahmen der vorliegenden Erfindung im Zusammenhang mit einem Teleskopierelement verwendet werden, beschreiben sie grundsätzlich zunächst einmal immer nur die relative Positionierung zweier Teleskopierelemente zueinander. Sie implizieren nicht zwingend, dass ein Element das 'oberste' oder 'unterste' ist, noch bedeuten sie zwangsläufig, dass sich die beiden Teleskopierelemente unmittelbar aneinander anschließen müssen. Es können auch ein oder mehrere Bestandteil der Teleskopiereinrichtung bildende Elemente, insbesondere ein oder mehrere Teleskopierelemente, zwischen den gerade betrachteten Teleskopielementen und/oder unterhalb und/oder oberhalb der gerade betrachteten Teleskopielemente angeordnet sein.

Gemäß einer weiteren erfindungsgemäßen Alternative, die sowohl zusammen als auch unabhängig von der als Teleskopiereinrichtung ausgebildeten Verlagerungseinrichtung beansprucht wird, ist ein nach oben offener Mischbehälter vorgesehen, der geeignet und ausgebildet ist, in seinem Aufnahmeraum ein Mischgut aufzunehmen. Ferner ist eine Mischwerkzeug-Verlagerungseinrichtung, beispielsweise eine Teleskopiereinrichtung als Mischwerkzeug-Verlagerungseinrichtung, vorgesehen, mittels der wenigstens ein, mittels einer Mischwerkzeug-Antriebseinrichtung betätigbares, vorzugsweise drehantreibbares, Mischwerkzeug zwischen wenigstens einer betriebsbereiten Mischwerkzeug-Gebrauchsposition, in der das wenigstens eine Mischwerkzeug betriebsbereit in dem Aufnahmeraum aufgenommen ist, und einer Mischwerkzeug-Nichtgebrauchsposition, in der sich das wenigstens eine Mischwerkzeug in keiner betriebsbereiten Mischwerkzeug-Gebrauchsposition befindet, verlagerbar ist. Weiter ist eine Steuereinrichtung, die die Aktivierung und Deaktivierung der Mischwerkzeug-Antriebseinrichtung elektronisch steuert, und eine Betätigungseinrichtung vorgesehen, mittels der die Steuereinrichtung aktivierbar und gegebenenfalls deaktivierbar ist. Die Betätigungseinrichtung ist bevorzugt durch einen als Ein- und Ausschalter fungierenden Hauptschalter gebildet. Zudem ist vorgesehen, dass die Steuereinrichtung eine Sicherheitsfunktion und/oder Sicherheitseinrichtung aufweist, die, also Sicherheitsfunktion und/oder Sicherheitseinrichtung, geeignet und ausgebildet ist, den Betrieb der Mischwerkzeug-Antriebseinrichtung bei aktivierter Betätigungseinrichtung freizugeben, wenn sich das wenigstens eine Mischwerkzeug in der betriebsbereiten Mischwerkzeug-Gebrauchsposition befindet, oder zu sperren, wenn sich das wenigstens eine Mischwerkzeug nicht in der betriebsbereiten Mischwerkzeug-Gebrauchsposition befindet. Eine derartig ausgestatte erfindungsgemäße Baustellen-Mischmaschine bietet eine Vielzahl von Vorteilen, die sie zu einer effizienten und sicheren Lösung für das Mischen verschiedener Mischgüter machen: So sorgt die elektronisch gesteuerte Mischwerkzeug-Antriebseinrichtung für einen zuverlässigen und präzisen Betrieb des wenigstens einen Mischwerkzeugs. Weiter gewährleistet die integrierte Sicherheitsfunktion und/oder Sicherheitseinrichtung einen sicheren Betrieb der Mischwerkzeug-Antriebseinrichtung. Sie erkennt die richtige Position des Mischwerkzeugs und ermöglicht den Betrieb nur in der betriebsbereiten Mischwerkzeug-Gebrauchsposition, was potentielle Gefahrensituationen reduziert bzw. verhindert. Die Sicherheitsfunktion und/oder Sicherheitseinrichtung kann dabei durch verschiedenste technische Maßnahmen umgesetzt werden. Beispielsweise kann die Steuereinrichtung mit Positionssensoren als Sicherheitseinrichtung ausgestattet sein, die erkennen, ob sich das Mischwerkzeug in der betriebsbereiten Position befindet oder nicht. Alternativ oder zusätzlich könnte auch vorgesehen sein, dass ein Sicherheitsschalter als Sicherheitseinrichtung vorgesehen wird, wobei der Sicherheitsschalter aktiviert wird, wenn das Mischwerkzeug in die betriebsbereite Position gebracht wird. Dieser Sicherheitsschalter kann mit der Steuereinrichtung verbunden sein und den Betrieb freigeben, wenn die korrekte Position erreicht ist. Und schließlich kann die Sicherheitsfunktion alternativ oder zusätzlich in einer programmierbaren Logiksteuerung implementiert werden, die verschiedene Bedingungen und Logiken berücksichtigt, um den Betrieb sicher freizugeben oder zu sperren. Diese beispielhaften Maßnahmen, die einzeln oder in Kombination angewendet werden können, zeigen, dass es unterschiedlichste Maßnahmen, also im weiteren Sinne mechanische und/oder elektronische Interlocks, gibt, die verwendet werden können, um physisch und/oder softwarebasiert sicherzustellen, dass der Betrieb nur dann freigegeben wird, wenn die Sicherheitsbedingungen erfüllt sind.

Insbesondere für den Fall, dass die erfindungsgemäße Baustellen-Mischmaschine als mobile Baustellen-Mischmaschine, beispielsweise eine mobile Baustellen-Rotationsmischmaschine, ausgebildet ist, ist ein flexibler Einsatz auf Baustellen unterschiedlichster Art gewährleistet, da die Baustelle-Mischmaschine unabhängig von der Bauprojektgröße oder -art vor Ort platziert werden kann, sodass keine externen Mischstationen erforderlich sind. Dies hilft Zeit- und Transportkosten zu reduzieren.

Zusammenfassend gesehen bietet die erfindungsgemäße Baustellen-Mischmaschine nicht nur eine hohe Leistungsfähigkeit und Vielseitigkeit beim Mischen von unterschiedlichen Materialien, sondern stellt auch sicher, dass der Mischvorgang betriebssicher und präzise gesteuert wird, um qualitativ hochwertige Ergebnisse auf der Baustelle zu gewährleisten.

Gemäß einer besonders bevorzugten konkreten Ausgestaltung ist eine Mischbehälteraufnahme vorgesehen, die den Mischbehälter aufnimmt. Damit kann der Mischbehälter gezielt positioniert werden und damit auch sichergestellt werden, dass sich der Mischbehälter in der für die Mischaufgabe richtigen gewünschten Position befindet. Bevorzugt weist die Mischbehälteraufnahme hierfür eine, vorzugsweise plane oder ebene, Abstellfläche auf, auf der der Mischbehälter zu dessen Aufnahme in der Mischbehälteraufnahme abstellbar ist. Die Abstellfläche, insbesondere eine plane oder eben Abstellfläche, der Mischbehälteraufnahme ermöglicht eine einfache und präzise Positionierung des Mischbehälters. Bauarbeiter können den Mischbehälter leicht auf der Abstellfläche abstellen, was zu einer vereinfachten Handhabung und schnellen Einsatzbereitschaft der Mischmaschine führt. Insbesondere die plane oder ebene Abstellfläche gewährleistet zudem eine stabile Basis für den Mischbehälter während des Mischvorgangs. Dies trägt zu einer gleichmäßigen Rotation und Vermischung der Materialien bei, indem Unregelmäßigkeiten in der Position des Mischbehälters vermieden werden.

Gemäß einer weiteren besonders bevorzugten Ausgestaltung kann zudem alternativ oder zusätzlich vorgesehen sein, dass die Mischbehälteraufnahme eine Halteeinrichtung aufweist, die geeignet und ausgebildet ist, den Mischbehälter, vorzugsweise den auf der Abstellfläche abgestellten Mischbehälter, lösbar an oder auf der Mischbehälteraufnahme, zu halten vorzugsweise lösbar sowie kraft- und/oder formschlüssig an oder auf der Mischbehälteraufnahme zu halten. In diesem Zusammenhang kann die Halteeinrichtung beispielsweise durch eine Klemmeinrichtung gebildet sein, die den Mischbehälter, vorzugsweise einen bezogen auf die Hochachsenrichtung unteren Behälterbereich des Mischbehälters, mittels wenigstens eines Klemmelementes lösbar verklemmt. Beispielsweise kann die Klemmeinrichtung durch einen Klemmring gebildet sein gebildet sein oder durch mehrere, zum Beispiel bügelartig von der Mischbehälteraufnahme abragende, Klemmelemente gebildet sein, die zum Beispiel beabstandet voneinander um die Abstellfläche herum angeordnet sind und einen unteren Randbereich des Mischbehälters zwischen sich verklemmen. Alternativ oder zusätzlich zu einer derartigen kraft- bzw. reibschlüssigen Halteeinrichtung, kann jedoch gemäß einer besonders bevorzugten Ausgestaltung, die ausdrücklich auch separat und unabhängig von der Ausgestaltung der Mischwerkzeug-Verlagerungseinrichtung als Teleskopiereinrichtung beansprucht wird, eine formschlüssige Halteeinrichtung vorgesehen sein, zum Beispiel dergestalt, dass an der Mischbehälteraufnahme, vorzugsweise im Bereich der Abstellfläche der Mischbehälteraufnahme, wenigstens ein Mitnehmerelement angeordnet ist, das in der Gebrauchsposition des Mischbehälters, das heißt bei einem in der oder auf der Mischbehälteraufnahme positionierten Mischbehälter, mit wenigstens einem am Mischbehälter, vorzugsweise an einer Unterseite des Mischbehälters, ausgebildeten Mitnehmergegenelement, zum Beispiel in Form einer Mitnehmerlasche, das beispielsweise dort angespritzt sein kann, zusammenwirkt. Besonders bevorzugt ist hier eine konkrete Ausführungsform, bei der mehrere in Umfangsrichtung voneinander beabstandete Mitnehmerelemente und/oder mehrere in Umfangsrichtung voneinander beabstandete Mitnehmergegenelemente vorgesehen sind, wodurch sichergestellt ist, dass die Mitnehmerfunktion auch bei einer Drehrichtungsumkehr der Mischbehälter-Antriebseinrichtung schnell und zuverlässig wirkt. Dadurch ist auf einfache und zuverlässige Weise sichergestellt, dass der Mischbehälter im Betrieb nicht mehr durchrutschen kann. Eine derartige, insbesondere kraftschlüssige und/oder reibschlüssige, Halteeinrichtung, bietet einen sicheren Halt für den Mischbehälter. Dies gewährleistet während des Mischvorgangs eine stabile Positionierung und minimiert mögliche Vibrationen und Verschiebungen des Mischbehälters. Damit erleichtert die Halteeinrichtung die sichere Befestigung und Entfernung des Mischbehälters von der Mischbehälteraufnahme. Bauarbeiter können die Beladung und Entladung schnell und effizient durchführen, was die Produktivität insgesamt steigert.

Gemäß einer weiteren besonders bevorzugten Ausgestaltung der erfindungsgemäßen Baustellen-Mischmaschinen ist vorgesehen, dass die Mischbehälteraufnahme ein drehbar gelagertes Aufnahmeelement, bevorzugt eine Rotationsplattform oder Drehscheibe mit einer Abstellfläche für den Mischbehälter, aufweist, das den Mischbehälter aufnimmt und mit einer Mischbehälter-Antriebseinrichtung drehantreibbar gekoppelt ist, so dass der Mischbehälter während des Mischvorgangs zusammen mit dem Aufnahmeelement rotierbar ist. Ein drehbar gelagertes Aufnahmeelement gewährleistet eine gleichmäßige Rotation des Mischbehälters während des Mischvorgangs, was zu einer homogenen Vermischung der Materialien führt und wesentlich zur Verbesserung der Endproduktqualität beiträgt. Insbesondere bei einer gemeinsamen Rotation von Mischbehälter und Mischwerkzeug wird eine gleichmäßige Vermischung der Materialien erreicht. Die kontinuierliche Bewegung trägt dazu bei, dass alle Bestandteile der Mischung effektiv miteinander vermischt werden, was zu einer homogeneren Produktqualität führt. Die gleichzeitige Rotation während des Mischbetriebs ermöglicht zudem eine effizientere Durchmischung in kürzerer Zeit, da das Mischgut nicht nur alleine durch das Mischwerkzeug bewegt wird, sondern auch durch den rotierenden Mischbehälter. Zudem hilft die gleichzeitige Rotation bei vielen Mischgütern auch, die Haftung von Materialien am Mischwerkzeug und den Behälterwänden zu reduzieren. Zudem ermöglicht die Rotation des Mischbehälters auch eine flexiblere Anpassung der Betriebsweise an unterschiedliche Mischgüter. So kann zum Beispiel je nach den Eigenschaften der zu mischenden Materialien die relative Rotation zwischen Mischbehälter und Mischwerkzeug variiert werden, um die gewünschten optimalen Mischbedingungen zu schaffen.

Letzteres gelingt insbesondere mit einer bevorzugten Ausführungsform, bei der die Steuereinrichtung in einer vorteilhaften Doppelfunktion auch die Aktivierung und Deaktivierung der Mischbehälter-Antriebseinrichtung elektronisch steuert. Gemäß einer diesbezüglich besonderes bevorzugten Ausgestaltung kann zudem auch vorgesehen sein, dass die Sicherheitsfunktion und/oder Sicherheitseinrichtung geeignet und ausgebildet ist, den Betrieb der Mischbehälter-Antriebseinrichtung bei aktivierter Betätigungseinrichtung freizugeben, wenn sich das wenigstens eine Mischwerkzeug in der betriebsbereiten Mischwerkzeug-Gebrauchsposition befindet, oder zu sperren, wenn sich das wenigstens eine Mischwerkzeug nicht in der betriebsbereiten Mischwerkzeug-Gebrauchsposition befindet. Analog zur Sicherheitsmaßnahme für die Mischwerkzeug-Antriebseinrichtung wird die Sicherheitsfunktion und/oder Sicherheitseinrichtung hier insofern erweitert, dass sie gewährleistet, dass auch die Mischbehälter-Antriebseinrichtung nur aktiviert werden kann, wenn sich das Mischwerkzeug in der betriebsbereiten Position befindet. Dies verhindert somit potentielle Unfälle und Schäden, die auftreten können, wenn der Mischbehälter bei nicht ordnungsgemäß positioniertem Mischwerkzeug rotiert werden soll. Bediener können hier somit sicher sein, dass der Mischvorgang insgesamt nur startet, wenn alle Komponenten korrekt ausgerichtet und gesichert sind, was das Risiko von Unfällen minimiert. Dadurch wird höchstens Sicherheitsstandart und Vorschriften in Bezug auf Maschinenbetrieb und Arbeitssicherheit genüge getan. Auch hier gilt wieder, dass die Sicherheitsfunktion und/oder Sicherheitseinrichtung durch die vorstehend bereits beschriebenen technischen Maßnahmen umgesetzt werden kann, um sicherzustellen, dass der Betrieb nur unter sicheren Bedingungen erfolgt. Diese Maßnahmen können, wie zuvor bereits beschrieben, mechanischer und/oder elektronischer Natur sein und können beispielsweise Positionssensoren, Sicherheitsschalter und/oder programmierbare Logiksteuerungen umfassen. Durch diese Maßnahmen, einzeln oder in Kombination, können somit im weiteren Sinne physische und/oder softwarebasierte Interlocks geschaffen werden, die sicherstellen, dass die gewünschten Sicherheitsbedingungen erfüllt sind, bevor der Betrieb freigegeben wird.

Weiter kann bevorzugt vorgesehen sein, dass die Steuereinrichtung mit einer Zeitwahleinrichtung, vorzugsweise mit einem Zeitwahlschalter, gekoppelt ist, mittels dem die Betriebszeit der Mischwerkzeug-Antriebseinrichtung und/oder der Mischbehälter-Antriebseinrichtung vorgebbar ist. Eine derartige Steuereinrichtung ermöglicht eine präzise elektronische Steuerung der Antriebseinrichtungen. Dies führt zu einem genau kontrollierbaren Mischprozess. Die Kopplung mit einer Zeitwahleinrichtung erlaubt zudem die Programmierung der Betriebszeit der Antriebeinrichtungen. Diese Funktion ermöglicht somit eine zeiteffiziente und automatisierte Arbeitsweise, was besonders nützlich ist, wenn bestimmte Materialien nur für eine definierte Zeitspanne gemischt werden dürfen.

Gemäß einer besonders bevorzugten konkreten Ausgestaltung ist zudem vorgesehen, dass die Steuereinrichtung geeignet und ausgebildet ist, die Mischwerkzeug-Antriebseinrichtung und die Mischbehälter-Antriebseinrichtung zeitgleich oder zeitversetzt zu aktivieren und gegebenenfalls zu deaktivieren. Besonders bevorzugt ist hierbei eine Ausführungsform, bei der die Steuereinrichtung geeignet und ausgebildet ist, die Mischwerkzeug-Antriebseinrichtung zeitlich vor der Mischbehälter-Antriebseinrichtung zu aktivieren, so dass das wenigstens eine Mischwerkzeug zeitlich vor dem Mischbehälter antreibbar ist. Dadurch lässt sich ein vorteilhaftes sanftes Anlaufen des Mischvorgangs sicherstellen, ohne große "Turbulenzen" im Mischgut. Auch wenn der zumindest zeitweise gleichzeitige Betrieb der Mischbehälter-Antriebseinrichtung und der Mischwerkzeug-Antriebseinrichtung bevorzugt ist, ist es selbstverständlich auch möglich, Betriebsweisen vorzusehen bzw. zu programmieren, bei denen mittels der Steuereinrichtung nur die Mischbehälter-Antriebseinrichtung oder auch nur die Mischwerkzeug-Antriebseinrichtung betätigt werden. Dies ermöglicht eine präzise Anpassung an spezielle Mischanforderungen. Zum Beispiel kann der Mischbehälter für bestimmte Mischmaterialien separat rotiert werden, während das Mischwerkzeug stillsteht, was zum Beispiel bei Sand- oder Kiesmischungen von Vorteil sein kann. Auf der anderen Seite ist es natürlich auch möglich, nur das Mischwerkzeug zu betätigen, nicht dagegen den Mischbehälter, wenn dies gewünscht sein sollte.

Gemäß einer weiteren besonders bevorzugten Ausgestaltung ist vorgesehen, dass die die Mischbehälter-Antriebseinrichtung durch einen Antriebsmotor, vorzugsweise durch einen Elektromotor, gebildet ist, der eine Drehachse antreibt, die, vorzugsweise zentral und mittig, mit der Unterseite des drehbar gelagerten, vorzugsweise durch eine Rotationsplattform oder Drehscheibe gebildeten, Aufnahmeelementes verbunden ist. Ein Antriebsmotor, insbesondere Elektromotor, kann effizient und präzise gesteuert werden, wobei insbesondere die zentrale Verbindung eine effiziente Übertragung der Antriebsleistung des Antriebsmotors auf das Aufnahmeelement sicherstellt. Die zentrale und mittige Anordnung der Drehachse trägt zudem wesentlich dazu bei, dass der Mischbehälter gleichmäßig und stabil rotiert, was wichtig ist, um eine effiziente und homogene Materialvermischung zu gewährleisten. Zudem werden dadurch Vibrationen während des Betriebs reduziert.

Gemäß einer weiteren besonders bevorzugten Ausgestaltung ist vorgesehen, dass die Mischbehälteraufnahme ein, bezogen auf die Hochachsenrichtung, bodenseitig angeordnetes Gehäuse- und/oder Rahmenteil der Baustellen-Mischmaschine aufweist oder ausbildet, wobei bevorzugt vorgesehen ist, dass das Gehäuse- und/oder Rahmenteil eine langgestreckte Form aufweist und/oder kasten- und/oder quaderartig und/oder verfahrbar ausgebildet ist. Ein derartiges bodenseitig angeordnetes Gehäuse- und/oder Rahmenteil ermöglicht neben einer guten Zugänglichkeit vor allem auch die Möglichkeit, dort Bestandteile der Baustellen-Mischmaschine anzuordnen bzw. unterzubringen. Dies gelingt insbesondere mit einer langgestreckten Form bzw. mit einem kasten- und/oder quaderartigen Aufbau. Die Verfahrbarkeit gewährleistet darüber hinaus eine einfache Manövrierfähigkeit der Baustellen-Mischmaschine auf einer Baustelle.

Gemäß einer weiteren besonders bevorzugten Ausgestaltung ist vorgesehen, dass die eine langgestreckte Form aufweisende und/oder kasten- und/oder quaderartig ausgebildete Mischbehälteraufnahme bevorzugt eine Länge zwischen 0,4m und 1,0 m aufweist und/oder dass die Mischbehälteraufnahme auf beiden in Längsrichtung gegenüberliegenden Seiten mit einem Angriffsbereich für einen Handtransport der Baustellen-Mischmaschine, vorzugsweise bei abgenommenen Mischbehälter, ausgebildet ist.

Weiter ist es gemäß einer besonders bevorzugten Ausgestaltung der vorliegenden Erfindungsidee auch besonders vorteilhaft, wenn der Antriebsmotor in dem Gehäuse- und/oder Rahmenteil aufgenommen ist, wobei die Drehachse das Gehäuse- und/oder Rahmenteil durchgreift und dort mittelbar oder unmittelbar mit einer Antriebswelle des Antriebsmotors verbunden ist. Die Integration des Antriebsmotors in das Gehäuse- und/oder Rahmenteil trägt dazu bei, den Motor vor äußeren Einflüssen wie Schmutz, Wasser oder anderen Umweltfaktoren, die auf Baustellen häufig vorkommen, zu schützen.

Für einen besonders kompakten Aufbau ist es zudem vorteilhaft, dass die Teleskopiereinrichtung, vorzugsweise ein unteres oder das untere Teleskopierelement der Teleskopiereinrichtung, unmittelbar oder mittelbar mit der ein Gehäuse- und/oder Rahmenteil aufweisenden Mischbehälteraufnahme, vorzugsweise mit einem das drehbar gelagerte Aufnahmeelement überragenden Überstand der ein Gehäuse- und/oder Rahmenteil aufweisenden Mischbehälteraufnahme, verbunden ist und von diesem in Hochachsenrichtung nach oben abragt. Die Teleskopiereinrichtung kann hierbei geradlinig nach oben abragen oder gegebenenfalls auch gegen die Vertikale geneigt nach oben in Hochachsenrichtung abragen, bevorzugt um 1° bis 10°, vorzugsweise um 3° bis 6° gegen die vertikale Hochachsenrichtung geneigt sein. Mit einer derartigen Neigung lässt sich die Position des Mischwerkzeugs, zum Beispiel die Position eine Rührkorbs eines Rührflügels, vorteilhaft an eine Geometrie des Aufnahmeraums des Mischbehälters anpassen, insbesondere an einen sich nach unten konisch verjüngenden Aufnahmeraum anpassen, so zum Beispiel dergestalt, dass das Mischwerkzeug einen durchgehend gleichen Abstand zur Behälterwand aufweist. Dadurch lassen sich dann gleichwertige Mischergebnisse erzielen.

Gemäß einer weiteren besonders bevorzugten Ausgestaltung ist eine Zwangsführungseinrichtung vorgesehen, die geeignet und ausgebildet ist, beim Absenken des oberen Teleskopierelementes, vorzugsweise in Abhängigkeit von einem definierten Absenkweg des oberen Teleskopierelementes, ein Verdrehen des oberen Teleskopierelementes relativ zum unteren Teleskopierelement zu sperren und ein zwangsgeführtes lineares Überführen des wenigstens einen Mischwerkzeugs in die Mischwerkzeug-Gebrauchsposition freizugeben. Damit gelingt eine sichere Positionierung und/oder Ausrichtung des oberen Teleskopierelementes und damit des an ihr angeordneten wenigstens einen Mischwerkzeugs in der Mischwerkzeug-Gebrauchsposition. In diesem Zusammenhang ist es für eine konstruktiv einfache Ausführungsform, die zudem einfach herstellbar ist, vorteilhaft, wenn die Zwangsführungseinrichtung wenigstens ein am oberen Teleskopierelement angeordnetes Zentrierschwert, vorzugsweise wenigstens ein von einem der Mischbehälteraufnahme zugewandten unteren Endbereich des oberen Teleskopierelementes abragendes Zentrierschwert, aufweist, das geeignet und ausgebildet ist, beim Absenken des oberen Teleskopierelementes, vorzugsweise in Abhängigkeit von einem definierten Absenkweg des oberen Teleskopierelementes, form- und/oder konturangepasst in eine Zentrieraufnahme an der Mischbehälteraufnahme einzugreifen und das obere Teleskopierelement unverdrehbar und zwangsgeführt in die Mischwerkzeug-Gebrauchsposition zu überführen.

Ein besonders vorteilhafter Aufbau der Teleskopiereinrichtung ergibt sich mit einer Ausgestaltung, bei der die Teleskopiereinrichtung wenigstens ein, vorzugsweise elastisches, Vorspannelement aufweist, mittels dem die Teleskopiereinrichtung in die ausgefahrene Position vorspannbar ist und gegen dessen Vorspannkraft die Teleskopiereinrichtung in eine zusammengeschobene Position verlagerbar ist. Ein derartiges Vorspannelement bewirkt eine effiziente Verlagerung der Teleskopiereinrichtung in die gewünschte Position, hier in die ausgefahrene Position, in der sich das wenigstens eine Mischwerkzeug in der Nichtgebrauchsposition befindet. Ein derartiges bevorzugt elastisches Vorspannelement hilft somit die Funktionalität und Benutzerfreundlichkeit und damit auch die Effizienz der Teleskopiereinrichtung der Baustellen-Mischmaschine zu verbessern. Besonders vorteilhaft ist das wenigstens eine elastische Vorspannelement durch eine Gasdruckfeder gebildet, bei denen es sich um wartungsarme elastische Vorspannelemente handelt, die eine lange Lebensdauer aufweisen und zudem ohne großen Kraftaufwand überdrückbar sind, wenn das wenigstens eine Mischwerkzeug vom Bediener in die gewünschte betriebsbereite Mischwerkzeug-Gebrauchsposition überführt werden soll.

Gemäß einer weiteren besonders bevorzugten Ausgestaltung ist vorgesehen, dass das obere Teleskopierelement in der ausgefahrenen Position der Teleskopiereinrichtung relativ zum unteren Teleskopierelement und in einer Horizontalebene um die Längsachse der Teleskopiereinrichtung verdrehbar bzw. verschwenkbar ist. Dadurch ist das wenigstens eine Mischwerkzeug in der ausgefahrenen Position der Teleskopiereinrichtung mittels des oberen Teleskopierelementes in einer oberhalb der Mischbehälteroberkante liegenden Horizontalebene funktionssicher und bequem in eine Mischwerkzeug-Einführposition verschwenkbar, in der sich das wenigstens eine Mischwerkzeug unmittelbar oberhalb der Mündungsöffnung des Mischbehälters befindet und für ein Überführen in die betriebsbereite Mischwerkzeug-Gebrauchsposition vorbereitet ist. Neben einer kompakten Bauweise bewirkt dies vorteilhaft, dass das gesamte Mischwerkzeug komplett von dem Bereich oberhalb des Mischbehälters weggeschwenkt werden kann, was das Befüllen des Mischbehälters ebenso vereinfacht, wie dessen Entnahme oder Bestückung. Dementsprechend ist gemäß einer besonders bevorzugten Ausgestaltung auch vorgesehen, dass das wenigstens eine Mischwerkzeug, in der ausgefahrenen Position der Teleskopiereinrichtung, mittels des oberen Teleskopierelementes in der oberhalb der Mischbehälteroberkante liegenden Horizontalebene so von der Mischwerkzeug-Einführposition weg in eine Befüllposition verschwenkbar ist, dass das wenigstens eine Mischwerkzeug seitlich außerhalb des Mischbehälters angeordnet ist und/oder die Mündungsöffnung des Mischbehälters für eine Befüllung freilegt.

Gemäß einer hierzu besonders bevorzugten konkreten Ausgestaltung ist weiter eine Schwenkwinkelbegrenzungseinrichtung, vorzugsweise wenigstens ein Anschlagelement als Schwenkwinkelbegrenzungseinrichtung vorgesehen, mittels der der Schwenkwinkel des oberen Teleskopierelementes relativ zum unteren Teleskopierelement und damit die beiden maximalen Schwenkpositionen begrenzt sind. Dies trägt wesentlich dazu bei, die Funktionssicherheit insgesamt zu erhöhen, wobei bevorzugt vorgesehen ist, dass eine erste maximale Schwenkposition im Wesentlichen der Mischwerk-Einführposition entspricht, und in der sich das wenigstens eine Mischwerkzeug unmittelbar oberhalb der Mündungsöffnung des Mischbehälters befindet, während eine zweite maximale Schwenkposition eine Schwenkposition ist, in der das wenigstens eine Mischwerkzeug seitlich außerhalb des Mischbehälters angeordnet ist und/oder um wenigstens 60°, bevorzugt in etwa um 95° oder noch weiter, also um wenigstens 60°, von der Mischwerkzeug-Einführposition weg nach außen verschwenkt ist.

Gemäß einer weiteren besonders bevorzugten Ausführungsform ist eine Verriegelungseinrichtung vorgesehen, die geeignet und ausgebildet ist, ein Rückschwenken des aus der Mischwerkzeug-Einführposition in Richtung Befüllposition verschwenkten oberen Teleskopierelementes, in Abhängigkeit von einem vorgegebenen Schwenkweg lösbar zu verriegeln. Damit wird ein unerwünschten Zurückschwenken des oberen Teleskopierelementes zuverlässig vermieden und somit ein funktionssicheres Befüllen des Mischbehälters gewährleistet. Zudem bewirkt die Verriegelungseinrichtung, dass eine am oberen Teleskopierelement angeordnete Absaugeinrichtung, die nachstehend noch näher beschrieben wird, funktionssicher in der gewünschten Absaugposition gehalten wird. Die lösbare Verriegelung gelingt auf funktionell und herstellungstechnisch einfache Weise insbesondere mit einer Ausführungsform, bei der die Verriegelungseinrichtung als lösbare Rast- und/oder Schnappverbindung ausgebildet ist, und bei der ein mittels eines Vorspannelementes in Richtung Rasteingriff vorgespanntes Rastelement nach einem vorgegebenen Schwenkweg hinter ein Rastgegenelement schnappt und dort verrastet. In diesem Zusammenhang kann zudem weiter vorgesehen sein, dass das Rastelement mit einem Betätigungselement, vorzugsweise mit einem mit der Hand bedienbaren Knopf, gekoppelt ist, mittels dem das Rastelement zur Entriegelung gegen die Kraft des Vorspannelementes außer Rasteingriff mit dem Rastgegenelement bringbar ist. Alternativ oder zusätzlich kann weiter auch vorgesehen sein, dass das Rastelement durch Verlagerung des oberen Teleskopierelementes in Teleskopachsenrichtung nach oben oder unten außer Eingriff mit dem Rastgegenelement bringbar ist, so dass ein Verschwenken des oberen Teleskopierelementes, vorzugsweise in Richtung Mischwerkzeug-Einführposition, in dieser Höhenposition des oberen Teleskopierelementes freigegeben ist. Dies erhöht die Variabilität und Flexibilität der Konstruktion.

Gemäß einer weiteren besonders bevorzugten Ausgestaltung ist vorgesehen, dass am oberen Teleskopierelement, vorzugsweise in einem, bezogen auf die Hochachsenrichtung, unteren Bereich des oberen Teleskopierelementes, eine Absaugeinrichtung angeordnet ist, mittels der ein sich im Bereich der Mündungsöffnung des Mischbehälters ansammelndes Absauggut absaugbar ist. Mittels einer derartigen Absaugeinrichtung kann vorteilhaft eine Verschmutzung vermieden bzw. minimiert werden. Dabei ist für eine einfache Ausführungsform bevorzugt vorgesehen, dass die Absaugeinrichtung beidseitig offen ist und/oder durch ein geradlinig verlaufendes Rohrstück gebildetes Absaugrohr aufweist, dessen erste Absaugrohröffnung sich in der ausgefahrenen Position der Teleskopiereinrichtung im Bereich ober der Mischbehälteroberkante, vorzugsweise unmittelbar oberhalb der Mischbehälteroberkante, befindet und/oder die in einer Absaugposition in Richtung zur Mündungsöffnung des Mischbehälters hin ausgerichtet ist, und dessen zweite Absaugrohröffnung, vorzugsweise lösbar mit einer Saugeinrichtung gekoppelt ist oder koppelbar ist.

Beispielsweise in Verbindung mit einer vorstehend beschriebenen Schwenkwinkelbegrenzungseinrichtung und/oder einer Verriegelungseinrichtung, aber nicht nur damit, kann gemäß einer weiteren besonders vorteilhaften Ausführungsform, die eine funktionssichere Bedienung der Baustellen-Mischmaschine unterstützt, vorgesehen sein, dass die erste Absaugrohröffnung des Absaugrohrs in der Befüllposition, insbesondere in der zweiten maximalen Schwenkposition, in Richtung zur Mündungsöffnung des Mischbehälters hin ausgerichtet ist und/oder dass die erste Absaugrohröffnung abgeschrägt ausgebildet ist, vorzugsweise mit einem Schrägungswinkel von 15° bis 45° ausgeführt ist. Hierdurch wird zum einen die Absaugfläche vergrößert und zum anderen kann der Mischbehälter beim Herausnehmen nicht an dem Absaugrohr hängen bleiben.

Für eine effiziente und funktionssichere Bedienung der Teleskopiereinrichtung ist es gemäß einer weiteren besonders bevorzugten Ausgestaltung vorteilhaft, dass die Teleskopiereinrichtung eine Zwangsführungseinrichtung aufweist, die die Absenkung des oberen Teleskopierelementes nur in der Mischwerkzeug-Einführposition, in der sich das wenigstens eine Mischwerkzeug unmittelbar oberhalb der Mündungsöffnung des Mischbehälters befindet, freigibt. Eine derartige Zwangsführungseinrichtung hilft somit Fehlbedienungen funktionssicher und zuverlässig zu vermeiden. Die Zwangsführungseinrichtung kann dabei beispielsweise ein am unteren Teleskopierelementes angeordnetes oder ausgebildetes erstes Zwangsführungselement, beispielsweise eine Führungskulisse, aufweisen, das mit einem am oberen Teleskopierelement angeordneten und ausgebildeten zweiten Zwangsführungselement, beispielsweise einem Kulissenstein, der in der Führungskulisse zwangsgeführt ist, zusammenwirkt. Selbstverständlich ist hier auch eine kinematische Umkehrung möglich, bei der das erste Zwangsführungselement durch den Kulissenstein gebildet ist, während dann das zweite Zwangsführungselement entsprechend umgekehrt die Führungskulisse ausbildet.

Um insbesondere im rauen Baustellenbetrieb eine funktionssichere Bedienung der Teleskopiereinrichtung zu ermöglichen, bei der die Teleskopiereinrichtung sicher und zuverlässig vor Verschmutzungen geschützt ist, ist es gemäß einer besonders bevorzugten Ausgestaltung vorteilhaft, wenn das untere Teleskopierelement im zusammengeschobenen Zustand in dem oberen Teleskopierelement aufgenommen ist.

Gemäß einer weiteren besonders bevorzugten Ausgestaltung ist eine (gegebenenfalls weitere) Verriegelungseinrichtung, insbesondere ein federbelasteter Verriegelungsmechanismus, vorgesehen, mittels dem die Teleskopiereinrichtung in der, vorzugsweise betriebsbereiten, Mischwerkzeug-Gebrauchsposition des wenigstens einen Mischwerkzeugs lösbar verriegelt ist, vorzugsweise dergestalt, dass die Verriegelungseinrichtung nur dann lösbar verriegelt ist, wenn sich das wenigstens eine Mischwerkzeug in der, vorzugsweise betriebsbereiten, Mischwerkzeug-Gebrauchsposition befindet. Eine derartige Verriegelungseinrichtung stellt somit in einer bevorzugten Ausführungsform einen wesentlichen Bestandteil der Sicherheitsfunktion bzw. Sicherheitseinrichtung dar, da mit ihr zum einen sichergestellt ist, dass das wenigstens eine Mischwerkzeug sicher in der betriebsbereiten Mischwerkzeug-Gebrauchsposition gehalten wird. Zudem ist damit andererseits auch sichergestellt, dass die gewünschte betriebsbereite Mischwerkzeug-Gebrauchsposition nur dann erreicht ist, wenn die Verriegelungseinrichtung die Mischwerkzeug-Verlagerungseinrichtung lösbar verriegelt hat. Damit kann, insbesondere in Verbindung mit der nachstehend noch näher im Detail erläuterten konkreten Ausgestaltung der Sicherheitsfunktion bzw. Sicherheitseinrichtung eine einfache Überwachung der betriebsbereiten Mischwerkzeug-Gebrauchsposition des wenigstens einen Mischwerkzeugs erfolgen.

Die Verriegelungseinrichtung kann grundsätzlich auf unterschiedliche Art und Weise ausgebildet werden, weist jedoch bevorzugt ein am oberen Teleskopierelement ausgebildetes Rastelement auf, das in der Verriegelungsposition mit einem Rastgegenelement im Bereich des unteren Teleskopierelementes und/oder im Bereich der Mischbehälteraufnahme zusammenwirkt. Beispielsweise ist die Verriegelungseinrichtung durch einen stabilen und einfach herstellbaren federbelasteten Verriegelungsmechanismus gebildet, der einem oberen Teleskopierelement ausgebildetes Rastelement aufweist, das mit einem federbelasteten und zur Herstellung der Rastverbindung überdrückbaren Rastgegenelement im Bereich des unteren Teleskopierelementes und/oder im Bereich der Mischbehälteraufnahme zusammenwirkt. Selbstverständlich ist auch hier eine entsprechende kinematische Umkehrung möglich, bei der der federbelastete Verriegelungsmechanismus ein im Bereich des unteren Teleskopierelementes und/oder im Bereich der Mischbehälteraufnahme ausgebildetes Rastelement aufweist, das mit einem federbelasteten und zur Herstellung der Rastverbindung überdrückbaren Rastgegenelement am oberen Teleskopierelement zusammenwirkt.

Weiter ist es vorteilhaft, wenn die Verriegelungseinrichtung mit einer Entriegelungseinrichtung zusammenwirkt, mittels der die Verriegelung der Teleskopiereinrichtung lösbar ist, insbesondere aktiv lösbar ist. Dies gelingt beispielhaft dadurch, dass die Entriegelungseinrichtung durch ein an der Teleskopiereinrichtung gelagertes Entriegelungselement, vorzugsweise durch einen Hebel, gebildet ist, bei dessen Betätigung das Rastgegenelement, vorzugsweise gegen die Wirkung einer Federkraft, außer Eingriff mit dem Rastelement bringbar ist.

Gemäß einer weiteren besonders bevorzugten Ausführungsform kann zudem vorgesehen sein, , dass die Teleskopiereinrichtung, vorzugsweise ein oberes oder das obere Teleskopierelement der Teleskopiereinrichtung, im entriegelten Zustand, vorzugsweise im Wesentlichen selbsttätig, mittels des elastischen Vorspannelementes, vorzugsweise einer Gasdruckfeder, in Richtung ausgefahrener Position verlagerbar ist. Damit wird auf einfache Weise sichergestellt, dass die Teleskopiereinrichtung sich wieder in die gewünschte Position verlagert, nämlich in die ausgefahrene Position, in der das wenigstens eine Mischwerkzeug mittels des um das untere Teleskopierelement horizontal verschwenkbaren oberen Teleskopierelementes einfach und funktionssicher vom Mischbehälter wegverlagert werden kann.

Gemäß einer besonders vorteilhaften Ausgestaltung, die wesentlich dazu beiträgt, die Betriebssicherheit der Baustellen-Mischmaschine insgesamt zu erhöhen, ist vorgesehen, dass die vorstehend beschriebene Sicherheitsfunktion und/oder Sicherheitseinrichtung durch eine Überwachungseinrichtung, vorzugsweise eine Bestandteil der Mischwerkzeug-Verlagerungseinrichtung bildende Überwachungseinrichtung, gebildet ist oder dass die vorstehend beschriebene Sicherheitsfunktion und/oder Sicherheitseinrichtung eine Überwachungseinrichtung, vorzugsweise eine Bestandteil der Mischwerkzeug-Verlagerungseinrichtung bildende Überwachungseinrichtung, aufweist. Diese Überwachungseinrichtung ist mit der Steuereinrichtung signalübertragend gekoppelt und zudem geeignet und ausgebildet, wenigstens die betriebsbereite Mischwerkzeug-Gebrauchsposition des wenigstens einen Mischwerkzeugs, beispielsweise sensorisch und/oder mittels wenigstens einem Schalters, zu erfassen und den Betrieb der Mischwerkzeug-Antriebseinrichtung und/oder der Mischbehälter-Antriebseinrichtung - bei aktivierter Betätigungseinrichtung - nur dann freizugegeben, wenn sich das wenigstens eine Mischwerkzeug in der betriebsbereiten Mischwerkzeug-Gebrauchsposition befindet. Unter einer "Überwachungseinrichtung" im Sinne der vorliegenden Erfindung werden alle denkbaren Sensoren oder Schalter verstanden, die in Verbindung mit einer Sicherheitsfunktion und/oder einer Sicherheitseinrichtung geeignet sind, die Position oder den Zustand einer beweglichen Komponente in einem System zu überwachen und entsprechende Signale oder Aktionen auszulösen, wenn eine bestimmte Position erreicht wird. Der Begriff "Überwachungseinrichtung" im Sinne der vorliegenden Erfindungsidee umfasst also zum einen alle Arten von Schaltern, einschließlich Endschalter, die am Ende einer Bewegungsbahn platziert sind. Andererseits auch alle Arten von Sensoren, wie beispielsweise Lichtschranken, Magnetfeldsensoren oder optische Sensoren, die dazu verwendet werden, die Position von Objekten oder Komponenten zu erfassen.

Gemäß einer besonders bevorzugten konkreten Ausgestaltung der vorliegenden Erfindungsidee ist die Überwachungseinrichtung ein Bestandteil der Teleskopiereinrichtung. Mit einer derartigen Teleskopiereinrichtung lässt sich die jeweilige Position des wenigstens einen Mischwerkzeugs besonders einfach in Abhängigkeit von der Position der relativ zueinander verlagerbaren Teleskopierelemente überwachen.

Weiter ist eine konkrete Ausführungsform vorteilhaft, bei der die Überwachungseinrichtung einen Sicherheitssensor und/oder einen Sicherheitsschalter, vorzugsweise einen Positionsschalter, aufweist, der mit der Steuereinrichtung signalübertragend gekoppelt ist. Gemäß einer konkreten Ausführungsform hierzu kann vorgesehen sein, dass der Sicherheitsschalter in der betriebsbereiten Mischwerkzeug-Gebrauchsposition des wenigstens einen Mischwerkzeugs und damit bei zusammengeschobener Teleskopiereinrichtung deaktiviert ist, so dass der Betrieb der Mischwerkzeug-Antriebseinrichtung und/oder der Mischbehälter-Antriebseinrichtung freigegeben ist. Die Steuereinrichtung kann dann, bei gleichzeitig aktivierter Betätigungseinrichtung, die Mischwerkzeug-Antriebseinrichtung und/oder auch die Mischbehälter-Antriebseinrichtung in der gewünschten, vorzugsweise programmiert vorgegeben, Weise ansteuern bzw. aktivieren. Weiter ist der Sicherheitsschalter in der nicht betriebsbereiten Mischwerkzeug-Gebrauchsposition des wenigstens einen Mischwerkzeugs und damit bei zumindest zum Teil ausgefahrener Teleskopiereinrichtung aktiviert, so dass der Betrieb der Mischwerkzeug-Antriebseinrichtung und/oder der Mischbehälter-Antriebseinrichtung gesperrt ist. Die Steuereinrichtung sperrt in diesem Zustand - auch bei aktivierter Betätigungseinrichtung - bevorzugt die Betätigung der Mischwerkzeug-Antriebseinrichtung und, sofern vorhanden, gegebenenfalls auch der Mischbehälter-Antriebsei n ri chtu ng.

Gemäß einer weiteren besonders bevorzugten Ausgestaltung ist eine Überbrückungseinrichtung vorgesehen, die mit der Steuereinrichtung signalübertragend gekoppelt ist und die geeignet und ausgebildet ist, bei ihrer Betätigung und/oder bei aktivierter Betätigungseinrichtung die Mischwerkzeug-Antriebseinrichtung zu aktivieren, sofern sich das wenigstens eine Mischwerkzeug nicht in der betriebsbereiten Mischwerkzeug-Gebrauchsposition befindet, oder zu sperren, wenn sich das wenigstens eine Mischwerkzeug in der betriebsbereiten Mischwerkzeug-Gebrauchsposition befindet, so dass die Mischwerkzeug-Antriebseinrichtung in der betriebsbereiten Mischwerkzeug-Gebrauchsposition nicht mittels der Überbrückungseinrichtung aktivierbar ist. Bevorzugt ist hierbei vorgesehen, dass die Überbrückungseinrichtung einen frei zugänglichen Handschalter, bevorzugt an der Mischwerkzeug-Antriebseinrichtung, höchst bevorzugt an einer Handgriffeinrichtung der Mischwerkzeug-Antriebseinrichtung, aufweist, bei dessen Betätigung die Überbrückungseinrichtung, vorzugsweise nur bei aktivierter Betätigungseinrichtung, aktivierbar ist, vorzugsweise drehzahlgesteuert aktivierbar ist. Die drehzahlgesteuerte Aktivierung kann bei einem Handschalter besonders einfach und funktionssicher umgesetzt werden, beispielsweise dergestalt, dass die Mischwerkzeug-Antriebseinrichtung umso schneller läuft, je stärker der Handschalter eingedrückt wird. Das heißt beispielsweise, je stärker die zum Beispiel durch einen Handschalter gebildete Überbrückungseinrichtung gedrückt bzw. eingedrückt wird, desto schneller läuft der Antriebsmotor. Diese Funktion ermöglicht es dem Anwender, bei noch nicht rotierendem Mischbehälter das mindestens eine Mischwerkzeug gezielt und langsam mit einer manuellen Drehzahlsteuerung durch die Überbrückungseinrichtung in das Mischgut einzutauchen, so dass ein Herausspritzen des Materials vermieden wird. Dies ist besonders vorteilhaft, wenn, wie nachstehend noch näher erläutert wird, gemäß einer besonders bevorzugten Ausführungsform der Mischbehälter aus Sicherheitsgründen erst dann rotiert, wenn die Mündungsöffnung des Mischbehälters durch ein Abdeckelement abgedeckt ist. Nach dem Mischvorgang schalten die Mischwerkzeug-Antriebsvorrichtung und die Mischbehälter-Antriebsvorrichtung vorzugsweise gleichzeitig ab, so dass der Mischbehälter beim Herausziehen des wenigstens einen Mischwerkzeugs aus dem Mischgut nicht mehr angetrieben wird, sondern vorzugsweise fest in seiner Position verbleibt. Und auch jetzt kann das wenigstens eine Mischwerkzeug wieder gezielt und langsam aus dem Mischgutbehälter herausgezogen werden. Zudem lässt sich dadurch auch ein gezieltes sukzessives Abschleudern von Mischgut mit dosierbarer Drehzahl, je nach Wunsch des Bedieners, bewerkstelligen und das am Mischwerkzeug angehaftete Material kann ohne Herausspritzen abgeschleudert werden. Das Mischwerkzeug ist danach fast vom angehafteten Mischgut befreit und kann ohne weitere Reinigung gleich wieder verwendet werden.

Gemäß einer weiteren besonders bevorzugten Ausgestaltung ist vorgesehen, dass die Teleskopiereinrichtung, vorzugsweise im Bereich oberhalb des wenigstens einen Mischwerkzeugs, ein Abdeckelement aufweist, das zusammen mit dem wenigstens einen Mischwerkzeug verlagerbar ist und in der, vorzugsweise betriebsbereiten, Mischwerkzeug-Gebrauchsposition die Mündungsöffnung des Mischbehälters wenigstens bereichsweise verschließt, vorzugsweise dergestalt verschließt, dass kein Fingereingriff in den Aufnahmeraum des Behälters möglich ist und/oder ein Spaltabstand zwischen dem umfangsseitigen Randbereich des Abdeckelementes und einem an das Abdeckelement anschließenden bzw. umfangsseitig angrenzenden Behälterwandbereich ausgebildet ist. Durch ein derartiges Abdeckelement wird die Mündungsöffnung des Mischbehälters in der betriebsbereiten Mischwerkzeug-Gebrauchsposition zuverlässig verschlossen, was das Risiko von Unfällen durch versehentlichen Eingriff in den Mischbehälter bei laufendem Mischprozess verhindert. Zudem bewirkt das Abdeckelement aber auch einen Schutz vor dem Eindringen von unerwünschten Fremdkörpern, wie beispielsweise Staub oder anderen Verunreinigungen, die den Mischprozess beeinträchtigen können. Zudem wird hierdurch auch das Herausspritzen von Mischgut zuverlässig verhindert. Ein Spaltabstand zwischen dem umfangsseitigen Randbereich und dem an das Abdeckelement anschließenden Behälterwandbereich bewirkt zudem ein kollisionsfreies, ungehindertes Rotieren des Mischbehälters relativ zum Abdeckelement.

Für einen kompakten und einfach herstellbaren Aufbau ist es hierbei besonderes bevorzugt, dass das, bevorzugt durch eine Abdeckscheibe oder einen Deckel gebildete, Abdeckelement an dem oberen Teleskopierelement angeordnet und mit diesem zusammen absenkbar ist.

Für einen weiteren besonders kompakten Aufbau, der eine einfache funktionale Trennung des wenigstens einen Mischwerkzeugs von der Mischwerkzeug-Antriebseinrichtung bewirkt, ist vorgesehen, dass das Abdeckelement zwischen dem wenigstens einen Mischwerkzeug und der Mischwerkzeug-Antriebseinrichtung angeordnet ist.

Die Mischwerkzeug-Antriebseinrichtung ist bevorzugt durch einen Antriebsmotor, vorzugsweise durch einen Elektromotor, gebildet, dessen wenigstens eine Antriebswelle das wenigstens eine Mischwerkzeug rotierend antreibt. Derartige Antriebsmotoren können zuverlässig eine gewünscht hohe Leistung und ein hohes Drehmoment liefern, was besonders wichtig ist, wenn schwere und zähe Materialien gemischt werden müssen. Dies fördert einen effizienten Mischprozess. Antriebsmotoren, insbesondere in Form von Elektromotoren bieten zudem die Möglichkeit der variablen Drehzahlsteuerung, was eine erhöhte Flexibilität in Bezug auf verschiedene Mischungsanforderungen und verschiedenen Materialien bewirkt. Zudem können Elektromotoren mit einer hohen Energieeffizienz betrieben werden und zeichnen sich durch eine lange Lebensdauer bei geringen Wartungsarbeiten aus. In Verbindung mit einem derartigen Antriebsmotor ist es zudem für eine besonders kompakte Bauweise auf einfache Weise möglich, die wenigstens eine Antriebswelle oder ein mit der wenigstens einen Antriebswelle verbindbares Anschlussteil des wenigstens einen Mischwerkzeugs durch das Abdeckelement hindurch zu führen. Damit wird die ursprüngliche Funktionsfähigkeit des Abdeckelementes zuverlässig erhalten.

Gemäß einer weiteren besonders bevorzugten Ausführungsform kann das Abdeckelement wenigstens einen, vorzugsweise langgestreckten und/oder stiftartigen und/oder leistenartigen, Randabstreifer aufweisen, der in der betriebsbereiten Mischwerkzeug-Gebrauchsposition in den Aufnahmeraum des Mischbehälters einragt, vorzugsweise dort mit einem definierten Spaltabstand von der Aufnahmerauminnenwand beabstandet ist. Die Anordnung des Randabstreifers an dem Abdeckelement bewirkt eine kompakte und platzsparende Anordnung, die zudem hilft, den Bauteilaufwand zu reduzieren, da das Abdeckelement in einer vorteilhaften Doppelfunktion nicht mehr seine ursprüngliche Abdeckfunktion der Mündungsöffnung des Mischbehälters übernimmt, sondern auch eine Haltefunktion für den Randabstreifer. Der Randabstreifer trägt zudem im Wesentlichen dazu bei, die Bildung von Materialablagerungen an den Innenwänden des Aufnahmeraums zu minimieren. Dies ist nicht nur von Vorteil für die Sauberkeit des Mischprozesses insgesamt, sondern auch für eine gleichmäßige Materialverteilung während des Mischprozesses. Dadurch wird die Mischqualität vorteilhaft optimiert.

Gemäß einer weiteren besonders bevorzugten Ausgestaltung ist vorgesehen, dass die Mischwerkzeug-Antriebseinrichtung, vorzugsweise ein Antriebsmotor, in einem Antriebseinrichtungsgehäuse aufgenommen ist, das an dem oberen Teleskopierelement, vorzugsweise im Bereich oberhalb der Mischbehälteraufnahme, angeordnet ist. Die Aufnahme der Mischwerkzeug-Antriebseinrichtung, insbesondere eines Antriebsmotors, in einem Antriebseinrichtungsgehäuse bewirkt zum einen, dass die Mischwerkzeug-Antriebseinrichtung zuverlässig vor Umwelteinflüssen, wie Staub, Feuchtigkeit oder anderen potentiellen Verschmutzungen, wie sie auf einer Baustelle auftreten können, geschützt ist. Weiter trägt es dazu bei, die Lebensdauer der Antriebseinrichtung zu verlängern und die Wartungskosten zu reduzieren. Weiter trägt dies auch zur Arbeitssicherheit bei, insbesondere wenn sich Bediener in der Nähe der Mischmaschine aufhalten. Zudem kann durch die Integration der Mischwerkzeug-Antriebseinrichtung in ein Antriebseinrichtungsgehäuse am oberen Teleskopierelement ein ästhetisch ansprechendes Design erreicht werden. Die Anordnung des Antriebseinrichtungsgehäuses am oberen Teleskopierelement bewirkt zudem, dass eine einfache Ankopplung weiterer Komponenten, wie zum Beispiel Steuerungselemente oder Sensoren, auf einfache und funktionssichere Weise möglich wird.

Letzteres gilt zudem auch für eine besonders bevorzugte Ausführungsform, bei der das Antriebseinrichtungsgehäuse eine Handgriffeinrichtung aufweist. Die Handgriffeinrichtung ermöglicht eine besonders bequeme Bedienung der Teleskopiereinrichtung, insbesondere auch eine intuitive Bedienung durch den Bediener, um das wenigstens eine Mischwerkzeug mittels der Teleskopiereinrichtung in die gewünschten Positionen zu verlagern. Besonders vorteilhaft ist in diesem Zusammenhang eine Ausführungsform, bei der vorgesehen ist, dass die Handgriffeinrichtung zwei, quer zur Hochachsenrichtung gesehen, auf gegenüberliegenden Seiten des Antriebseinrichtungsgehäuses liegende, vorzugsweise in etwa U-förmige, Handgriffelemente, vorzugsweise mit jeweils wenigstens einen, von dem Antriebseinrichtungsgehäuse beabstandeten Handgriff, aufweist. Eine derartige Handgriffeinrichtung ermöglicht eine besonders vorteilhafte Zweihandbedienung der Teleskopiereinrichtung beim Überführen des wenigstens einen Mischwerkzeugs in die jeweils gewünschte Mischwerkzeugposition.

Zur Energieversorgung weist die Baustellen-Mischmaschine vorzugsweise ein Energieanschluss, vorzugsweise einen Kabelanschluss, auf, über den die Baustellen-Mischmaschine mit Energie versorgbar ist, wobei vom Energieanschluss ausgehend elektrische Leitungen zu den mit Energie, insbesondere mit Strom, versorgbaren Bauteilen und Funktionseinheiten geführt sind. Konkret kann hierzu vorgesehen sein, dass wenigstens ein am unteren Teleskopierelement oder an der Mischbehälteraufnahme angeordnetes Kontaktelement mit einem am oberen Teleskopierelement angeordneten Gegenkontaktelement, das mit der Steuereinrichtung signalübertragend verbunden ist, dergestalt zusammenwirkt, dass das Kontaktelement in der betriebsbereiten Mischwerkzeug-Gebrauchsposition des wenigstens einen Mischwerkzeugs und damit bei zusammengeschobener Teleskopiereinrichtung in Kontakt mit dem Gegenkontaktelement steht, so dass die Mischwerkzeug-Antriebseinrichtung bei aktivierter Betätigungseinrichtung von der Steuereinrichtung ansteuerbar und aktivierbar ist. Eine derartige Ausgestaltung stellt eine zusätzliche Sicherheitsfunktion dar, da die Mischbehälter-Antriebseinrichtung nur dann aktiviert und betätigt werden kann, wenn das Mischwerkzeug in die korrekte betriebsbereite Mischwerkzeug-Gebrauchsposition verlagert worden ist. Analog dazu kann alternativ oder zusätzlich für die Energieversorgung der Mischbehälter-Antriebseinrichtung vorgesehen sein, dass, vorzugsweise zusätzlich, am unteren Teleskopierelement oder an der Mischbehälteraufnahme wenigstens ein, vorzugsweise weiteres, Kontaktelement angeordnet ist, das mit einem, vorzugsweise weiteren, am oberen Teleskopierelement angeordneten Gegenkontaktelement, das mit dem Energieanschluss energieübertragend verbunden ist, dergestalt zusammenwirkt, dass das Kontaktelement in der betriebsbereiten Mischwerkzeug-Gebrauchsposition des wenigstens einen Mischwerkzeugs und damit bei zusammengeschobener Teleskopiereinrichtung in Kontakt mit dem Gegenkontaktelement steht, so dass die Mischwerkzeug-Antriebseinrichtung bei aktivierter Betätigungseinrichtung mit Energie versorgbar ist. Diese Art der Kontaktgabe bzw. Kontaktübertragung hat zudem den Vorteil, dass bei der Vertikalbewegung in x-Richtung kein Schleppkabel mitgeführt werden muss.

Gemäß einer weiteren besonders bevorzugten Ausgestaltung ist vorgesehen, dass am oberen Teleskopierelement, vorzugsweise am oberen freien Endbereich des oberen Teleskopierelementes, ein Griffelement, vorzugsweise ein Bügelgriff als Griffelement, vorzugesehen ist, der von dem oberen Teleskopierelement abragt, und/oder das an der Mischbehälteraufnahme, vorzugsweise im Bereich unterhalb des Griffelementes, wenigstens ein Rad, vorzugsweise wenigstens eine Radachse mit zwei in Querrichtung gegenüberliegenden Rädern, und/oder wenigstens ein Tragegriff angeordnet ist, wobei bevorzugt vorgesehen ist, dass die Radachse den Tragegriff ausbildet. Ein derartiges Griffelement bietet eine sichere Möglichkeit, die Baustellen-Mischmaschine zu transportieren, insbesondere zu verfahren, wenn die Baustellen-Mischmaschine verfahrbar ausgebildet ist, zum Beispiel durch an der Mischbehälteraufnahme angeordnete Räder. Dies gelingt besonders vorteilhaft mit einem Aufbau, bei dem das Griffelement auf der dem Mischbehälter und/oder dem Antriebseinrichtungsgehäuse gegenüberliegenden Seite des oberen Teleskopierelementes angeordnet ist und/oder mit einem Aufbau bei dem das wenigstens eine Rad, bezogen auf die Hochachsenrichtung, unterhalb des Griffelementes angeordnet ist. Sofern ein Tragegriff vorgesehen ist, kann die Mischmaschine zudem bequem ergriffen und transportiert werden. Und sofern der Tragegriff gleichzeitig auch durch die Radachse gebildet ist, ergibt sich eine hohe Funktionsintegration mit reduzierten Bauteilen.

Weiter kann auch die Steuereinrichtung, die vorzugsweise eine elektronische Steuereinrichtung ist, ebenfalls auf der dem Mischbehälter und/oder dem Antriebseinrichtungsgehäuse gegenüberliegenden Seite des oberen Teleskopierelementes angeordnet sein, wobei das Griffelement dann, bezogen auf die Hochachsenrichtung, oberhalb der Steuereinrichtung angeordnet ist und/oder die Steuereinrichtung mit einem Griffelement-Teilbereich überragt. Dadurch kann das Griffelement in einer besonders vorteilhaften Doppelfunktion auch ein Fallschutzelement ausbilden, das verhindert, dass die Steuereinrichtung beim Umfallen der Baustellen-Mischmaschine beschädigt wird.

Griffelement und Rad bzw. Räder ermöglichen zudem eine Ausgestaltung, bei der das wenigstens eine Rad die Mischbehälteraufnahme seitlich mit wenigstens einem Teilbereich dergestalt überragt, dass die Baustellen-Mischmaschine in einer liegenden Position auf einer Auflagefläche, beispielsweise einem Boden als Auflagefläche, einerseits mittels des wenigstens einen Rades und andererseits mittels des Griffelementes aufliegt und abgestützt ist und der Mischbehälter und die Mischwerkzeug-Antriebseinrichtung mitsamt den wenigstens einen Mischwerkzeug oben liegen. In einer derartig liegenden Position kann zum Beispiel auf einfache Weise ein kompakter Transport oder eine kompakte Verstauung der Baustellen-Mischmaschine erfolgen. Zudem bewirkt dies auch, insbesondere in Verbindung mit einer Steuereinrichtung, wie bereits vorstehend beschrieben, einen funktionssicheren Fallschutz, der die Beschädigung der Steuereinrichtung zuverlässig vermeidet.

Für einen funktionssicheren Stand der Baustellen-Mischmaschine in ihrer Gebrauchsposition ist es zudem vorteilhaft, wenn auf der dem wenigstens einen Rad gegenüberliegenden Seite der eine langgestreckte Form aufweisenden und/oder kasten- oder quaderartig ausgebildeten Mischbehälteraufnahme wenigstens ein Stützfuß angeordnet ist.

Der Mischbehälter und insbesondere der Aufnahmeraum des Mischbehälters kann grundsätzlich jede geeignete Form aufweisen. Besonders vorteilhaft ist jedoch eine Ausführungsform, bei der wenigstens der Aufnahmeraum des Mischbehälters, vorzugsweise der Mischbehälter insgesamt, eine im Wesentlichen kreiszylindrische und/oder sich nach unten konisch verjüngende Form aufweist. Derartige Mischbehälter sind einfach in der Herstellung und eignen sich besonders für einen optimierten und effizienten Einsatz einer Mischprozess einer erfindungsgemäßen Baustellen-Mischmaschine. Die Mischbehälter weisen dabei vorzugsweise und lediglich beispielhaft ein Füllvolumen von 20 Liter bis 50 Liter auf. Insbesondere ein rotierender Antrieb eines derartigen Mischbehälters ist vorteilhaft, da er zuverlässig hilft, unerwünschte Unwuchten zu vermeiden.

Das wenigstens eine Mischwerkzeug kann grundsätzlich fest und unlösbar mit der Mischwerkzeug-Antriebseinrichtung verbunden sein. Dies kann beispielsweise bei Baustellen-Mischmaschinen der Fall sein, die stets die gleichen Mischaufgaben zu erfüllen haben. Für eine erhöhte Flexibilität und Funktionalität ist es jedoch vorteilhaft, wenn das wenigstens eine Mischwerkzeug lösbar mit der Mischwerkzeug-Antriebseinrichtung verbindbar ist. Dadurch können verschiedene Mischwerkzeuge, beispielsweise Rührer mit unterschiedlichen Geometrien, verwendet und untereinander getauscht werden, wodurch eine einfache Anpassung der Mischwerkzeuge an unterschiedliche Mischmaterialien erzielt wird. Alternativ oder zusätzlich dazu lässt sich die Flexibilität und Einsatzvielfalt auch noch dadurch erhöhen, dass das wenigstens eine Mischwerkzeug höhenverstellbar an der Mischwerkzeug-Antriebseinrichtung gehaltert ist.

Die Steuereinrichtung selbst kann in üblicherweise einen Microcontroller oder ein PLC (Programmable Logic Controller) aufweisen, der die eingehenden Signale verarbeitet, die Steuerlogik ausführt und Steuersignale an beispielsweise den Antriebsmotor des wenigstens einen Mischwerkzeugs sendet. Die, vorzugsweise programmierbare, Steuereinrichtung kann zudem in üblicherweise ein Bedienfeld mit Schaltern, Tastern und möglicherweise einem Display aufweisen, das es dem Bediener ermöglicht, die Baustellen-Mischmaschine zu steuern und den Betriebszustand zu überwachen. Dies kann die Einstellung der Mischgeschwindigkeit, Start-Stopp-Funktionen und selbstverständlich auch andere gewünschte Parameter umfassen.

Weiter betrifft die Erfindung ein Verfahren zum Betreiben einer Baustellen-Mischmaschine. Die sich hiermit ergebenden Vorteile sind identisch zu den Vorteilen der erfindungsgemäßen Baustellen-Mischmaschine, so dass zur Vermeidung von Wiederholungen auf die zuvor gemachten Ausführungen verwiesen wird.

Die Erfindung wird nachstehend anhand einer Zeichnung beispielhaft näher erläutert.

Es zeigen:
- Fig.1: eine schematische und perspektivische Seitenansicht einer beispielhaften Ausführungsform einer erfindungsgemäßen Baustellen-Mischmaschine, bei der sich das Mischwerkzeug nicht in der betriebsbereiten Mischwerkzeug-Gebrauchsposition befindet,
- Fig. 2: eine schematische Teilschnittansicht der Darstellung gemäß Figur 1,
- Fig. 3: eine der Figur 1 entsprechende Vorderansicht, bei der das Mischwerkzeug in eine Befüllposition verschwenkt ist, in der der Mischbehälter für eine Befüllung frei zugänglich ist und sich die Absaugeinrichtung in der Absaugposition befindet,
- Fig. 4a: eine der Darstellung gemäß Figur 3 entsprechende Vorderansicht der Baustellen-Mischmaschine mit einem die Mischwerkzeug-Einführposition verschwenkten Mischwerkzeug, in der das Mischwerkzeug unmittelbar oberhalb der Mündungsöffnung des Mischbehälters liegt,
- Fig. 4b: eine der Figur 4a entsprechende Seitenansicht,
- Fig. 5: eine schematische perspektivische Draufsicht auf die Baustellen-Mischmaschine beim Überführen des Mischwerkzeugs in die betriebsbereite M ischwerkzeug-Gebrauchsposition,
- Fig. 6a: eine schematische Vorderansicht der Baustellen-Mischmaschine mit einem in die betriebsbereite Mischwerkzeug-Gebrauchsposition überführten Mischwerkzeug,
- Fig. 6b: eine der Darstellung der Figur 6a entsprechende Seitenansicht,
- Fig. 6c: eine der Darstellung der Figuren 6a und 6b entsprechende perspektivische Draufsicht auf die Baustellen-Mischmaschine mit einem in die betriebsbereite Mischwerkzeug-Gebrauchsposition überführten Mischwerkzeug,
- Fig. 7a: eine beispielhafte Ausführungsform eines Bestandteils einer Sicherheitseinrichtung bildenden Sicherheitsschalters im aktivierten, zwangsbetätigten Zustand,
- Fig. 7b: den Sicherheitsschalter der Figur 7a im deaktivierten Zustand,
- Fig. 8: eine Detailansicht einer beispielhaften Ausführungsform einer Verriegelungseinrichtung, mit der die Teleskopiereinrichtung und damit das Mischwerkzeug in der, in der Figur 3 gezeigten Befüllposition lösbar verriegelbar ist,
- Fig. 9: eine schematische und beispielhafte Detailansicht der Gasdruckfeder der Teleskopiereinrichtung mitsamt einer Ver- und Entriegelungseinrichtung im verriegelten Zustand,
- Fig.10: eine der Figur 9 entsprechende Darstellung im entriegelten Zustand,
- Fig. 11: ein Querschnitt durch eine alternative Ausführungsform mit einer formschlüssigen Halteeinrichtung für den Mischbehälter an der Mischbehälteraufnahme,
- Fig.12: eine schematische Draufsicht auf die prinzipielle Anordnung der Halteeinrichtung gemäß Figur 11.

In der Figur 1 ist eine schematische und perspektivische Darstellung einer beispielhaften Ausführungsform einer erfindungsgemäßen Baustellen-Mischmaschine 1 gezeigt, die hier als verfahrbare und damit mobile Baustellen-Rotationsmischmaschine ausgebildet ist.

Die Baustellen-Mischmaschine weist hier einen nach oben offenen Mischbehälter 2 auf, der geeignet und ausgebildet ist, in seinem Aufnahmeraum 3 ein Mischgut, beispielsweise Putze, Estriche, Beton, Mörtel, Schlämme, Harze oder dergleichen, aufzunehmen.

Der Mischbehälter wird von einer Mischbehälteraufnahme 4 aufgenommen, die hier ein, bezogen auf die Hochachsenrichtung x, bodenseitig angeordnetes Gehäuseteil 5 aufweist, das eine langgestreckte Form aufweist und kasten- bzw. quaderartig ausgebildet ist. Wie dies insbesondere aus der Figur 2 ersichtlich ist, die eine Schnittansicht durch den unteren Bereich der Baustellen-Mischmaschine 1 zeigt, ist ein, eine Mischbehälter-Antriebseinrichtung 6 ausbildender Antriebsmotor in dem Gehäuseteil 5 aufgenommen. Der Antriebsmotor treibt hier lediglich beispielhaft über eine Kette 7 eine Drehachse 8 an, die im hier gezeigten Beispielfall zentral und mittig mit der Unterseite eines durch eine Drehscheibe gebildeten Aufnahmeelementes 9 verbunden ist. Anstelle einer Kette könnte selbstverständlich auch jedes andere geeignete Antriebsmittel verwendet werden, beispielsweise ein Zahnriemen. Die Drehscheibe ist Bestandteil der Mischbehälteraufnahme 4 und drehbar an dem Gehäuseteil 5 gelagert ist. Hierzu durchgreift die Drehachse 8 das Gehäuseteil 5.

Wie dies aus den Figuren 1 und 2 weiter ersichtlich ist, bildet die Drehscheibe 9 hier eine plane bzw. ebene Abstellfläche aus, auf der der Mischbehälter 2 zu dessen Aufnahme in der Mischbehälteraufnahme 4 abstellbar ist.

Der hier bevorzugt und beispielhaft eine im Wesentlichen kreiszylindrische und sich nach unten konisch verjüngende Form aufweisende Mischbehälter 2 ist auf der Drehscheibe 9 mittels einer Halteeinrichtung 10 lösbar gehaltert, wobei die Halteeinrichtung 10 hier lediglich beispielhaft durch mehrere umfangsseitig voneinander beabstandet an der Drehscheibe 9 angeordnete Klemmbügel 11 gebildet ist, die einen, bezogen auf die Hochachsenrichtung x, unteren Behälterbereich des Mischbehälters 2 lösbar verklemmen und dadurch funktionssicher in der, in der Figur 1 und 2 gezeigten Mischbehälterposition halten. Alternativ oder zusätzlich dazu kann, wie dies aus den Figuren 11 und 12 ersichtlich ist, aber auch vorgesehen sein, dass zur Ausbildung einer formschlüssigen Halteeinrichtung 10 an der Mischbehälteraufnahme 4, hier beispielhaft im Bereich der Abstellfläche der Mischbehälteraufnahme 4, wenigstens ein Mitnehmerelement 67 angeordnet ist, das in der gezeigten Gebrauchsposition des Mischbehälters 2 mit wenigstens einem Mitnehmergegenelement 68 des Mischbehälters 2 zusammenwirkt. Dieses wenigstens eine Mitnehmergegenelement 68 ist bevorzugt an der Unterseite des Mischbehälters 2 angeordnet und hier weiterhin beispielhaft in Form einer, zum Beispiel angespritzten, Mitnehmerlasche ausgebildet. Insgesamt sind im hier gezeigten Beispielfall mehrere in Umfangsrichtung voneinander beabstandete Mitnehmergegenelemente 68 vorgesehen, wodurch sichergestellt ist, dass die Mitnehmerfunktion auch bei einer Drehrichtungsumkehr der Mischbehälter-Antriebseinrichtung 6 schnell und zuverlässig wirkt. Zusätzlich bzw. alternativ dazu können auch mehrere Mitnehmerelemente 67 in Umfangsrichtung verteilt an der Mischbehälteraufnahme angeordnet sein, was hier aber nicht dargestellt ist. Dadurch ist auf einfache und zuverlässige Weise sichergestellt, dass der Mischbehälter im Betrieb nicht mehr durchrutschen kann.

Der die Mischbehälter-Antriebseinrichtung 6 ausbildende Antriebsmotor ist bevorzugt durch einen Elektromotor gebildet, der, wie dies nachstehend noch näher beschrieben wird, vorzugsweise nur dann betätigt wird, wenn sich ein Mischwerkzeug 16 in einer betriebsbereiten Mischwerkzeug-Gebrauchsposition befindet.

Das Gehäuseteil 5 und damit die Mischbehälteraufnahme 4 weist zudem lediglich beispielhaft an der in der Bildebene der Figuren 1 und 2 linken, vorderen Seite des Gehäuseteils 5 einen Stützfuß 12 und auf der gegenüberliegenden, hinteren, rechten Seite des Gehäuseteils 5 eine Radachse 13 mit Rädern 14 auf, so dass die Baustellen-Mischmaschine 1 in der Gebrauchsposition funktionssicher und zuverlässig auf einer Bodenfläche abstellbar ist und zudem bei Bedarf mittels der Räder 14 verfahrbar ist.

Wie dies insbesondere aus der Figur 2 ersichtlich ist, liegt die Radachse 13 im rechten, hinteren Bereich des Gehäuseteils 5 frei, so dass sie in einer Doppelfunktion gleichzeitig auch einen Tragegriff ausbildet, an dem die Mischbehälteraufnahme 4 ergriffen werden kann, so dass die Mischbehälteraufnahme 4 von einem Benutzer insgesamt bequem mit zwei Händen ergriffen und getragen werden kann.

Wie dies aus den Figuren 1 und 2 weiter ersichtlich ist, weist die Baustellen-Mischmaschine 1 weiter eine Mischwerkzeug-Verlagerungseinrichtung 15 auf, die hier durch eine Teleskopiereinrichtung gebildet ist und mittels der ein Mischwerkzeug 16 zwischen einer nachstehend noch näher beschriebenen und in den Figuren 6a, 6b und 6c gezeigten betriebsbereiten Mischwerkzeug-Gebrauchsposition, in der das Mischwerkzeug 16 betriebsbereit in dem Aufnahmeraum 3 des Mischbehälters 2 aufgenommen ist, und einer beispielsweise in den Figuren 1 und 2 gezeigten Mischwerkzeug-Nichtgebrauchsposition, in der sich das Mischwerkzeug 16 nicht in der betriebsbereiten Mischwerkzeug-Gebrauchsposition befindet, verlagerbar ist.

Die durch eine Teleskopiereinrichtung gebildete Mischwerkzeug-Verlagerungseinrichtung 15 weist beispielhaft zwei relativ zueinander, bezogen auf die Teleskopiereinrichtung, in Teleskopachsenrichtung teleskopierbare Teleskopierelemente 17, 18 auf, wobei im hier gezeigten Beispielfall ein in Teleskopachsenrichtung unteres, ortsfestes Teleskopierelement 17 vorgesehen ist, an das sich, in Teleskopachsenrichtung nach oben, ein relativ dazu verlagerbares oberes Teleskopierelement 18 anschließt, an dem eine Mischwerkzeug-Antriebseinrichtung 19, die nachstehend noch näher beschrieben wird, mitsamt einem daran angeordneten Mischwerkzeug 16 gehaltert bzw. angeordnet ist. Im hier gezeigten Beispielfall entspricht die Hochachsenrichtung x in etwa der Teleskopachsenrichtung der Teleskopiereinrichtung 15, wobei die Teleskopiereinrichtung 15 hier gegebenenfalls leicht gegen die vertikale Hochachsenrichtung nach vorne in Richtung zum Mischbehälter 2 geneigt sein kann, um beispielsweise eine bestimme Anordnung des Mischwerkzeugs 16 im Mischbehälter 2 zu erzielen. Bevorzugt beträgt die Neigung hierbei zwischen 1° bis 10°, höchst bevorzugt zwischen 3° und 6°.

Konkret ragt das untere Teleskopierelement 17 im hier gezeigten Ausführungsbeispiel von einem die Drehscheibe 9 seitlich überragenden Überstand 20 des Gehäuseteils 5 in Hochachsenrichtung x nach oben ab, gegebenenfalls auch, wie bereits ausgeführt, um 1° bis 10°, bevorzugt um 3° bis 6°, gegen die vertikale Hochachsenrichtung geneigt, so dass die die Mischwerkzeug-Verlagerungseinrichtung 15 ausbildende Teleskopiereinrichtung 15 seitlich neben dem Mischbehälter in Hochachsenrichtung x nach oben abragt.

In der in der Figur 1 und 2 gezeigten ausgefahrenen Position der Teleskopiereinrichtung 15 befindet sich das freie untere Ende des Mischwerkzeugs 16 im Bereich oberhalb der Mündungsöffnung 21 bzw. oberhalb der Mischbehälteroberkante 22 des Mischbehälters 2, in der das obere Teleskopierelement 18 relativ zum unteren Teleskopierelement 17 in einer Horizontalebene um die Längsachse der Teleskopiereinrichtung 15 verdrehbar bzw. verschwenkbar ist. Dadurch ist das Mischwerkzeug 16 in dieser ausgefahrenen Position der Teleskopiereinrichtung 15 mittels des oberen Teleskopierelementes 18 in einer oberhalb der Mischbehälteroberkante 22 liegenden Horizontalebene zwischen einer Mischwerkzeug-Einführposition verschwenkbar, in der sich das Mischwerkzeug 16, wie in den Figuren 4a und 4b gezeigt, unmittelbar oberhalb der Mündungsöffnung 21 des Mischbehälters 22 befindet und für ein Überführen in die betriebsbereite Mischwerkzeug-Gebrauchsposition vorbereitet ist, und der in den Figuren 1 bis 3, insbesondere der Figur 3, dargestellten Befüllposition verschwenkbar, in der das Mischwerkzeug 16 seitlich außerhalb des Mischbehälters 2 angeordnet ist, so dass die Mündungsöffnung 21 des Mischbehälters 2 für dessen ungehinderte Befüllung freiliegt.

Diese Schwenkbewegung in der oberhalb der Mischbehälteroberkante 22 liegenden Horizontalebene ist bevorzugt durch eine Schwenkwinkelbegrenzungseinrichtung begrenzt, die beispielsweise durch hier nicht gezeigte Anschlagelemente zwischen dem unteren Teleskopierelement 17 und dem oberen Teleskopierelement 18 ausgebildet ist und mittels der eine erste maximale Schwenkposition definiert wird, die im Wesentlichen der in der Figur 4a dargestellten Mischwerkzeug-Einführposition entspricht, und eine zweite maximale Schwenkposition definiert wird, in der das Mischwerkzeug 16, wie zum Beispiel in der Figur 3 gut ersichtlich ist, seitlich außerhalb des Mischbehälters 2 angeordnet ist, bevorzugt um in etwa 95° von der Mischwerkzeug-Einführposition weg nach außen verschwenkt ist.

Um sicherzustellen, dass das obere Teleskopierelement 18 in der in der Figur 3 gezeigten Befüllposition nicht in unerwünschter Weise zurück in Richtung Mischwerkzeug-Einführposition verschwenkbar ist, kann eine Verriegelungseinrichtung 23 (siehe Figur 8) vorgesehen werden, die hier als lösbare Rast- und/oder Schnappverbindung ausgebildet ist und bei der ein mittels eines hier nicht gezeigten Vorspannelementes, beispielsweise eines Federelementes, in Richtung Rasteingriff vorgespanntes Rastelement 24 des oberen Teleskopierelementes 18 nach einem vorgegebenen Schwenkweg des oberen Teleskopierelementes (relativ zum ortsfesten, unteren Teleskopierelement 17) hinter ein Rastgegenelement 25 des unteren Teleskopierelementes 17 schnappt und dort lösbar verrastet. Das Rastelement 24 ist hier beispielsweise mit einem Betätigungselement 26 in Form eines Handknopfes gekoppelt, mittels dem das Rastelement 24 zur Entriegelung gegen die Kraft des (nicht gezeigten) Vorspannelementes außer Rasteingriff mit dem Rastgegenelement bringbar ist. Dies wird in einer besonders einfachen Ausführungsform dadurch erreicht, dass vom Bediener mit der Hand in Richtung des Pfeils 27 der Figur 8 gezogen wird.

Wie dies insbesondere aus den Figuren 1 bis 3 gut ersichtlich ist, ist das durch den Handknopf gebildete Betätigungselement 26 so in einem unteren Bereich des oberen Teleskopierelementes 18 angeordnet, dass dieses in der Befüllposition gut und frei zugänglich ist.

Alternativ oder zusätzlich dazu kann auch vorgesehen sein, dass das Rastelement durch eine in Teleskopachsenrichtung bzw. in Hochachsenrichtung x nach oben oder unten gerichtete Verlagerung des oberen Teleskopierelementes 18 außer Eingriff mit dem Rastgegenelement 25 bringbar ist. In beiden Fällen ist auf jeden Fall sichergestellt, dass nach der Entriegelung ein Verschwenken des oberen Teleskopierelementes 18 in dieser Höhenposition des oberen Teleskopierelementes 18 in Richtung zurück zur Mischwerkzeug-Einführposition (siehe Figur 4a) freigegeben ist.

Wie dies insbesondere aus der Figur 9 ersichtlich ist, weist die Teleskopiereinrichtung 15 ferner eine Gasdruckfeder 28 als elastisches Vorspannelement auf, mittels dem die Teleskopiereinrichtung 15 bzw. das untere Teleskopierelement 17 und das obere Teleskopierelement 18 in die ausgefahrene Position vorspannbar sind, so dass die Teleskopiereinrichtung 15 mittels der Gasdruckfeder 28 funktionssicher in der ausgefahrenen Position gehalten werden kann und nur gegen die Vorspannkraft der Gasdruckfeder 28 in die in den Figuren 6a, 6b und 6c gezeigte betriebsbereite Mischwerkzeug-Gebrauchsposition überführbar ist.

Am oberen Teleskopierelement 18 bzw. in einem, bezogen auf die Hochachsenrichtung x, unteren Bereich des oberen Teleskopierelementes 18 ist eine Absaugeinrichtung 29 angeordnet, mittels der ein sich im Bereich der Mündungsöffnung 21 ansammelndes Absauggut, zum Beispiel Staub, absaugbar ist. Hierzu ist vorgesehen, dass die Absaugeinrichtung 29 Absaugrohr 30 aufweist, hier beispielhaft ein beidseitig offenes und/oder durch ein geradlinig verlaufendes Rohrstück gebildetes Absaugrohr 30 aufweist.

Die erste Absaugrohröffnung 31 des Absaugrohrs 30 befindet sich in der ausgefahrenen Position der Teleskopiereinrichtung 15 im Bereich oberhalb der Mischbehälteroberkante 22, insbesondere unmittelbar oberhalb der Mischbehälteroberkante 22. Dagegen ist die erste Absaugrohröffnung 31 in der, in den Figuren 1 bis 3 gezeigten Absaugposition, die der Befüllposition des Mischbehälters entspricht, in Richtung zur Mündungsöffnung 21 des Mischbehälters 2 hin ausgerichtet. Eine der ersten Absaugrohröffnung 31 gegenüberliegende zweite Absaugrohröffnung 32 ist dagegen mit einer hier lediglich äußerst schematisch dargestellten Saugeinrichtung 33 gekoppelt, zum Beispiel mit einem Staubsauger oder dergleichen. Insgesamt wird mit einer derartigen Absaugeinrichtung 29 somit eine zuverlässige und funktionssichere Staubabsaugung während des Befüllens des Mischbehälters 2 mit einem Mischgut erreicht.

Wie dies sehr gut aus den Figuren 1 und 2 ersichtlich ist, ist die erste Absaugrohröffnung 31 abgeschrägt ausgebildet, hier lediglich beispielhaft mit einem Schrägungswinkel von ca. 25° ausgeführt, wodurch zum einen die Absaugfläche vergrößert wird und zum anderen der Mischbehälter 2 beim Herausnehmen nicht an dem Absaugrohr 30 hängen bleiben kann.

Um sicherzustellen, dass das Mischwerkzeug 16 mittels des oberen Teleskopierelementes 18 nur in der in der Figur 4a und in der Figur 4b gezeigten Mischwerkzeug-Einführposition, in der sich das Mischwerkzeug 16 unmittelbar oberhalb der Mündungsöffnung 21 des Mischbehälters 2 befindet, nach unten in Richtung der betriebsbereiten Mischwerkzeug-Gebrauchsposition abgesenkt werden kann, kann eine Zwangsführungseinrichtung vorgesehen sein, die die Absenkung des oberen Teleskopierelementes 18 nur in der, in der Figur 4a und 4b gezeigten Mischwerkzeug-Einführposition freigibt. Dies ist hier nicht im Detail dargestellt, kann aber beispielsweise durch eine Zwangsführungseinrichtung gebildet sein, die ein am unteren Teleskopierelement 17 angeordnetes oder ausgebildetes erstes Zwangsführungselement, beispielsweise eine Führungskulisse, aufweist, das mit einem am oberen Teleskopierelement 18 angeordneten und ausgebildeten zweiten Zwangsführungselement, beispielsweise in einem der Führungskulisse zwangsgeführten Kulissenstein, zusammenwirkt.

Alternativ oder aber auch zusätzlich dazu kann, wie dies hier beispielhaft in Verbindung mit der Figur 5 dargestellt ist, eine Zwangsführungseinrichtung 34 vorgesehen sein, die durch ein am oberen Teleskopierelement 18 angeordnetes Zentrierschwert 35, das von einem der Mischbehälteraufnahme 4 zugewandten unteren Endbereich des oberen Teleskopierelementes 18 abragt, und einer Zentrieraufnahme 36 an der Oberseite des Gehäuseteils 5 der Mischbehälteraufnahme 4 gebildet wird. Wie dies aus der Figur 5 sehr gut ersichtlich ist, greift das Zentrierschwert 35 beim Absenken des obere Teleskopierelementes 18 (Pfeil 37) nach einem definierten Absenkweg des oberen Teleskopierelementes 18 form- und/oder konturangepasst in die Zentrieraufnahme 36 an der Mischbehälteraufnahme 4 bzw. am Gehäuseteil 5 ein, so dass das obere Teleskopierelement 18 zumindest zum Ende des Absenkvorgangs hin unverdrehbar und zwangsgeführt in die in den Figuren 6a bis 6c gezeigte Mischwerkzeug-Gebrauchsposition überführbar ist.

Wie dies weiter insbesondere aus der Figur 5 gut ersichtlich ist, ist im hier gezeigten Ausführungsbeispiel das untere Teleskopierelement 17 im zusammengeschobenen Zustand in dem oberen Teleskopierelement 18 aufgenommen und damit zuverlässig und funktionssicher vor Verschmutzungen geschützt.

In der in den Figuren 6a bis 6c gezeigten Mischwerkzeug-Gebrauchsposition ist die Teleskopiereinrichtung 15 bzw. konkret die Verlagerung des oberen Teleskopierelementes 18 relativ zum unteren Teleskopierelement 17 mittels einer Verriegelungseinrichtung 38 (siehe Figur 9) gesperrt bzw. lösbar verriegelt.

Wie dies der Figur 9 weiter entnommen werden kann, weist die Verriegelungseinrichtung 38, die zum Beispiel durch einen federbelasteten Verriegelungsmechanismus gebildet ist, im hier gezeigten Beispielfall ein am oberen Teleskopierelement 18 ausgebildetes Rastelement 39 auf, das in der, in der Figur 9 gezeigten Verriegelungsposition lösbar mit einem Rastgegenelement 40 des unteren Teleskopierelementes 17 verriegelt ist. In dem in der Figur 9 gezeigten Ausführungsbeispiel ist das am oberen Teleskopierelement 18 ausgebildete Rastelement 39, hier beispielhaft ein Rasthaken, dergestalt gegen die Kraft einer hier nicht dargestellten Feder verschwenkbar am oberen Teleskopierelement 18 gelagert, dass es beim Absenken des oberen Teleskopierelementes 18 hinter das Rastgegenelement 40, hier beispielhaft eine Rastnut, schnappt und damit das Mischwerkzeug 16 in der zusammengeschobenen Position der Teleskopiereinrichtung 15 in der gewünschten betriebsbereiten Mischwerkzeug-Gebrauchsposition lösbar verriegelt. Dementsprechend ist die Verriegelungsposition der Verriegelungseinrichtung 38 im Wesentlichen exakt und genau auf die betriebsbereite Mischwerkzeug-Gebrauchsposition bzw. zusammengefahrene Position der Teleskopiereinrichtung 15 ausgelegt und abgestimmt.

Wie dies aus der Figur 9 weiter ersichtlich ist, ist das Rastelement 39 der Verriegelungseinrichtung 38 ferner mit einem Hebel gekoppelt, der ein Entriegelungselement einer Entriegelungseinrichtung ausbildet und bei dessen Betätigung (Anheben in Richtung des Pfeils 42) das Rastelement 39 so verlagert, im hier gezeigten Beispielfall so verschwenkt wird, dass es außer Eingriff mit dem Rastgegenelement 40 gelangt, wodurch das obere Teleskopierelement 18 mittels der Gasdruckfeder 28 aus der betriebsbereiten Mischwerkzeug-Gebrauchsposition, wie sie in den Figuren 6a bis 6c gezeigt ist, wieder nach oben (siehe Figur 1 bis 5) in Richtung der ausgefahrenen Position der Teleskopiereinrichtung 15 verlagert wird, wie dies auch in der Figur 10 dargestellt ist.

Die erfindungsgemäße Baustellen-Mischmaschine 1 weist des Weiteren eine Steuereinrichtung 44 auf, die die Aktivierung und Deaktivierung der Mischwerkzeug-Antriebseinrichtung 19 elektronisch steuert, wobei die Steuereinrichtung 44 mit einer Betätigungseinrichtung 45 gekoppelt ist, mittels der die Steuereinrichtung 44 aktivierbar und gegebenenfalls deaktivierbar ist. Wie dies insbesondere aus der Figur 5 sowie der Figur 6c gut ersichtlich ist, die jeweils perspektivische Draufsichten auf die Baustellen-Mischmaschine 1 zeigen, ist die Betätigungseinrichtung 45 hier beispielsweise durch einen als Ein- und Ausschalter fungierenden Hauptschalter 46 gebildet, der im eingeschalteten Zustand den Betrieb der Baustellen-Mischmaschine 1 freigibt und im ausgeschalteten Zustand den Betrieb der Baustellen-Mischmaschine 1 sperrt.

Die Baustellen-Mischmaschine 1 weist weiter eine Sicherheitseinrichtung 43 auf, die geeignet und ausgebildet ist, den Betrieb der Mischwerkzeug-Antriebseinrichtung 19 bei aktivierter Bestätigungseinrichtung 45, das heißt bei eingeschaltetem Hauptschalter 46, freizugeben, wenn sich das Mischwerkzeug 16 in der betriebsbereiten Mischwerkzeug-Gebrauchsposition der Figuren 6a bis 6c befindet und zudem, zumindest im hier gezeigten Ausführungsbeispiel, weiter auch die Teleskopiereinrichtung 15 lösbar mittels der Verriegelungseinrichtung 38 verriegelt ist, oder zu sperren, wenn sich das Mischwerkzeug 16 nicht in der, in der Figur 6a bis 6c gezeigten betriebsbereiten Mischwerkzeug-Gebrauchsposition befindet und zudem, zumindest im hier gezeigten Ausführungsbeispiel, die Teleskopiereinrichtung 15 nicht mittels der Verriegelungseinrichtung 38 lösbar verriegelt ist.

Hierzu kann die Sicherheitseinrichtung 43, wie dies lediglich äußerst schematisch und beispielhaft in den Figuren 7a und 7b dargestellt ist, konkret einen Sicherheitsschalter 47 als Überwachungseinrichtung aufweisen, der mit der Steuereinrichtung 44 signalübertragend gekoppelt ist. Wie dies aus der Zusammenschau der Figuren 7a und 7b ersichtlich ist, ist der Sicherheitsschalter 47 in der betriebsbereiten Mischwerkzeug-Gebrauchsposition des Mischwerkzeugs 16 (Figur 7b) und damit bei zusammengeschobener Teleskopiereinrichtung 15 deaktiviert, so dass sowohl der Betrieb der Mischwerkzeug-Antriebseinrichtung 19 als auch der Betrieb der Mischbehälter-Antriebseinrichtung 6 freigegeben ist. Konkret kann hierzu der Sicherheitsschalter 47 ein federbelastetes und am oberen Teleskopierelement 18 schwenkbar gelagertes Schalterelement 48a aufweisen, das in der Figur 7b gezeigten zusammengeschobenen Position der Teleskopiereinrichtung, die der betriebsbereiten Mischwerkzeug-Gebrauchsposition entspricht, in eine Nutausnehmung 49 am unteren Teleskopierelement 17 verlagert ist, so dass das Schalterelement 48a außer Kontakt mit einem Gegenkontaktelement 48b gebracht wird und damit der Sicherheitsschalter 47 deaktiviert ist.

Wird nunmehr das obere Teleskopierelement 18, wie in der Figur 7a dargestellt, relativ zum unteren Teleskopierelement 17 nach oben verlagert, wird gleichzeitig auch das Schalterelement 48a aus der Nutausnehmung 49 herausbewegt und durch dessen Schwenklagerung in Kontakt mit dem Gegenkontaktelement 48b gebracht, wodurch der Sicherheitsschalter 47 aktiviert und der Betrieb der Mischwerkzeug-Antriebseinrichtung 19 und der Mischbehälter-Antriebseinrichtung 6 gesperrt wird. Es versteht sich, dass die hier gezeigte konkrete Ausführungsform eines Sicherheitsschalters 47 als Überwachungseinrichtung lediglich eine von vielen Möglichkeiten ist, um einen derartigen Sicherheitsschalter bzw. Positionsschalter auszubilden. Alternativ oder zusätzlich können selbstverständlich auch andere sensorische oder nicht-sensorische Überwachungseinrichtungen vorgesehen werden, die beispielsweise mit optischen Sensoren, wie beispielsweise Lichtschranken oder dergleichen arbeiten.

Die Steuereinrichtung 44 ist geeignet und ausgebildet, bevorzugt so speicherprogrammierbar, dass die Mischwerkzeug-Antriebseinrichtung 19 und die Mischbehälter-Antriebseinrichtung 6 bei eingeschaltetem Hauptschalter 46 und damit aktivierter Betätigungseinrichtung 45 zusammen betrieben werden können, das heißt, dass sowohl der Mischbehälter 2 als auch das Mischwerkzeug 16 mittels ihrer jeweiligen Antriebseinrichtungen angetrieben werden. Damit ist die Steuereinrichtung 44 vorzugsweise dergestalt programmiert, dass die Mischwerkzeug-Antriebseinrichtung 19 zeitlich gesehen vor der Mischbehälter-Antriebseinrichtung 6 aktiviert wird, beispielsweise die Mischwerkzeug-Antriebseinrichtung 19 ca. 0,5 Sekunden bis 5 Sekunden vor der Mischbehälter-Antriebseinrichtung 6 aktiviert wird.

Mit der Sicherheitseinrichtung 43 bzw. mit dem Sicherheitsschalter 47 wird somit gewährleistet, dass der Betrieb der Mischbehälter-Antriebseinrichtung 6 und der Betrieb der Mischwerkzeug-Antriebseinrichtung 19 nur dann freigegeben ist, wenn sich das Mischwerkzeug 16 in der in den Figuren 6a bis 6c gezeigten betriebsbereiten Mischwerkzeug-Gebrauchsposition befindet, in der, zumindest in der hier gezeigten beispielhaften Ausführungsform, zudem die Teleskopiereinrichtung 15 mittels der Verriegelungseinrichtung 38 lösbar verriegelt ist.

Die Teleskopiereinrichtung 15 weist weiter ein Abdeckelement 50 auf, das hier durch eine Deckelscheibe gebildet ist, die, wie dies insbesondere aus der Zusammenschau der Figuren 1 und 6c ersichtlich ist, am oberen Teleskopierelement 18 angeordnet ist und zusammen mit diesem verlagerbar ist, so dass das Abdeckelement 50 die Mündungsöffnung 21 des Mischbehälters 2 in der betriebsbereiten Mischwerkzeug-Gebrauchsposition (sh. Figur 6c) im Wesentlichen vollständig verschließt, insbesondere dergestalt verschließt, dass kein Fingereingriff in den Aufnahmeraum 3 des Mischbehälters 2 möglich ist bzw. dass ein Spaltabstand zwischen dem umfangsseitigen Randbereich des Abdeckelementes 50 und einem an das Abdeckelement 50 anschließenden Behälterwandbereich, hier im Wesentlichen ausgebildet durch die Mischbehälteroberkante 22, ausgebildet ist.

Die Mischwerkzeug-Antriebseinrichtung 19 ist hier beispielhaft durch einen Antriebsmotor, bevorzugt durch einen Elektromotor, gebildet, dessen Antriebswelle das Mischwerkzeug 16 rotierend antreibt. Wie dies insbesondere aus den Figuren 3, 4b und 5 gut ersichtlich ist, ist das durch die Deckelscheibe gebildete Abdeckelement 50 örtlich gesehen zwischen dem Mischwerkzeug 16 und der Mischwerkzeug-Antriebseinrichtung 19 angeordnet, so dass die Antriebswelle oder, wie im hier gezeigten Beispielfall, ein mit der Antriebswelle verbindbares Anschlussteil 51 des Mischwerkzeugs 16 durch das Abdeckelement 50 hindurchgeführt ist.

Das Abdeckelement 50 weist weiter einen langgestreckten, stift- und leistenartigen Randabstreifer 52 auf, der in der betriebsbereiten Mischwerkzeug-Gebrauchsposition in den Aufnahmeraum 3 des Mischbehälters 2 einragt und dort mit einem definierten Spaltabstand von der Aufnahmerauminnenwand beabstandet ist.

Die hier beispielhaft durch einen Antriebsmotor gebildete Mischwerkzeug-Antriebseinrichtung 19 ist in einem Antriebseinrichtungsgehäuse 53 aufgenommen, das an dem oberen Teleskopierelement 18 im Bereich oberhalb des Abdeckelementes 50 angeordnet ist.

Wie dies insbesondere aus der Figur 5 gut ersichtlich ist, weist das Antriebseinrichtungsgehäuse 53 einen Handgriffeinrichtung 54 auf, die im hier gezeigten Beispielfall für eine Zweihandbedienung zwei, quer zur Hochachsenrichtung x gesehen, auf gegenüberliegenden Seiten des Antriebseinrichtungsgehäuses 53 liegende, hier beispielhaft in etwa U-förmige Handgriffelemente 55, 56 aufweist, die jeweils einen, von dem Antriebseinrichtungsgehäuse 53 beabstandeten Handgriff 57, 58 aufweisen. Mittels dieser beiden Handgriffe 57, 58 kann das Antriebseinrichtungsgehäuse 53 bequem mit zwei Händen ergriffen werden und das obere Teleskopierelement 18 in Richtung des Pfeils 37 in der Figur 5 gegen die Kraft der Gasdruckfeder 28 nach unten in Richtung betriebsbereiter Mischwerkzeug-Gebrauchsposition gedrückt werden.

Wie dies zum Beispiel in der Figur 3 lediglich schematisch und prinzipiell dargestellt ist, kann an dem Handgriff 58 ein Handschalter 59 vorgesehen sein, der Bestandteil einer Überbrückungseinrichtung ist, die dergestalt mit der Steuereinrichtung 44 gekoppelt ist, dass die Mischwerkzeug-Antriebseinrichtung 19 bei einer Betätigung des Handschalters 59 für einen Antrieb des Mischwerkzeugs 16 aktivierbar ist, sofern sich das wenigstens eine Mischwerkzeug 16 nicht in der betriebsbereiten Mischwerkzeug-Gebrauchsposition befindet. Sollte sich dagegen das Mischwerkzeug 16 in der betriebsbereiten Mischwerkzeug-Gebrauchsposition befinden, wird der Antrieb der Mischwerkzeug-Antriebseinrichtung 19 gesperrt, so dass die Mischwerkzeug-Antriebseinrichtung 19 in der betriebsbereiten Mischwerkzeug-Gebrauchsposition nicht (mehr) mittels der Überbrückungseinrichtung aktivierbar ist.

Wie dies weiter aus der Figur 5 ersichtlich ist, kann an der Steuereinrichtung 44 ein Zeitwahlschalter 60 angeordnet sein, mittels dem unterschiedliche Betriebszeiten der Mischwerkzeug-Antriebseinrichtung 19 und der Mischbehälter-Antriebseinrichtung 6 einstellbar sind. Beispielsweise können hier Mischzeiten zwischen 0,5 Minuten und 5 Minuten eingestellt werden, wobei die Einstellung kontinuierlich oder gestuft erfolgen kann. Die Steuereinrichtung 44 ist beispielsweise so programmiert, dass nach Ablauf der eingestellten Zeitspanne die Mischwerkzeug-Antriebseinrichtung 19 und die Mischbehälter-Antriebseinrichtung 6 automatisch deaktiviert und damit nicht mehr angetrieben werden. Analog zur Aktivierung kann die Deaktivierung ebenfalls wiederum gleichzeitig oder zeitversetzt stattfinden.

Wie dies insbesondere aus der Zusammenschau der Figuren 6b und 6c gut ersichtlich ist, ist ein Griffelement 61 an einem oberen freien Endbereich des oberen Teleskopierelementes 18 vorgesehen, das hier lediglich beispielhaft als Bügelgriff ausgebildet ist und von dem oberen Teleskopierelement dergestalt abragt, dass es die Steuereinrichtung 44, bezogen auf die Bildebene der Figur 6b, nach hinten überragt. Dadurch kann die Baustellen-Mischmaschine 1, aus der in der Figur 6b gezeigten aufrechten Position beispielsweise um 90° nach rechts gekippt und in eine liegende Position gebracht werden, in der sich die Baustellen-Mischmaschine 1 zum einen über die Räder 14 und zum anderen über das Griffelement 61 am Boden abstützt, und zwar ohne dass die Steuereinrichtung 44 den Boden berührt. Ersichtlich ist dadurch auch ein Fallschutz für die Steuereinrichtung 44 ausgebildet.

Wie dies weiter sehr gut aus den Figuren 6b und 6c ersichtlich ist, ist an der Rückseite des oberen Teleskopierelementes 18, hier beispielhaft oberhalb des Absaugrohrs 30, ein Kabelanschluss 62 vorgesehen, über den die beiden, bevorzugt durch Elektromotoren gebildeten Antriebseinrichtungen 6, 19, ebenso wie die Steuereinrichtung sowie sämtlichen elektronischen Funktionseinheiten und Bauteile der Baustellen-Mischmaschine 1 mit Energie bzw. Strom versorgt werden können. Hierzu kann im Bereich des Kabelanschlusses 62 gegebenenfalls auch ein Energiespeicherelement, zum Beispiel ein Akkumulator oder dergleichen, vorgesehen sein.

Die Kabel- bzw. Leitungsführung erfolgt hier bevorzugt geschützt an bzw. innerhalb der Teleskopiereinrichtung 15 sowie der Mischbehälteraufnahme 4.

Zur elektrischen Kontaktierung der durch einen elektrischen Antriebsmotor gebildeten Mischbehälter-Antriebseinrichtung 6 kann gemäß einer optionalen Ausgestaltung zudem, wie dies insbesondere aus der Figur 2 ersichtlich ist, im Bereich der Mischbehälteraufnahme 4, bevorzugt im Gehäuseteil 5, ein erstes Kontaktelement 63 in Form eines Kontaktpins angeordnet sein, das für den Fall, dass das obere Teleskopierelement 18 so weit nach unten abgesenkt ist, dass sich das Mischwerkzeug 16 in der betriebsbereiten Mischwerkzeug-Gebrauchsposition befindet, mit einem am oberen Teleskopierelement 18 angeordneten ersten Gegenkontaktelement (hier nicht dargestellt) in Kontakt steht und signalübertragend mit der Steuereinrichtung 44 verbunden ist. Weiter kann auch noch ein weiteres, zweites Kontaktelement 64 vorgesehen sein, das in analoger Weise mit einem weiteren, am oberen Teleskopierelement 18 angeordneten zweiten Gegenkontaktelement (hier ebenfalls nicht dargestellt) in Kontakt bringbar ist, um dieses energieübertragend mit dem Kabelanschluss 62 zu verbinden. Die Kontaktelemente 63, 64 mit ihren entsprechend zugeordneten Gegenkontaktelementen bilden somit ein weiteres Sicherheitselement aus, das sicherstellt, dass die Mischbehälter-Antriebseinrichtung 6 nur dann betrieben werden kann, wenn das Mischwerkzeug 16 mittels des oberen Teleskopierelementes 18 in die korrekte gewünschte Mischwerkzeug-Gebrauchsposition verlagert worden ist. Diese Art der Kontaktgabe bzw. Kontaktübertragung hat zudem den Vorteil, dass bei der Vertikalbewegung in x-Richtung kein Schleppkabel mitgeführt werden muss.

Wie in den Figuren 9 und 10 dargestellt, kann zudem optional auch im Bereich der Verriegelungseinrichtung 38 eine weitere Kontaktierungsstelle vorgesehen sein, die hier durch ein Kontaktelement 65 gebildet ist, das am unteren Teleskopierelement 17 angeordnet ist und das in der, in der Figur 9 gezeigten Mischwerkzeug-Gebrauchsposition, in Kontakt mit einem am oberen Teleskopierelement 18 angeordneten Kontaktelement 66 steht, das hier lediglich beispielhaft durch einen federbelasteten Kontaktstift ausgebildet ist, so dass die Energieversorgung der Mischbehälter-Antriebseinrichtung 6 auch nur dann sichergestellt ist, wenn die Verriegelungseinrichtung 38 verriegelt ist. In der in der Figur 10 dargestellten entriegelten Position, die der Mischwerkzeug-Nichtgebrauchsposition entspricht, ist das Kontaktelement 65 des unteren Teleskopierelementes 17 dagegen außer Eingriff bzw. außer Kontakt mit dem am oberen Teleskopierelement 18 angeordneten Gegenkontaktelement 66, so dass die Energieversorgung der Mischbehälter-Antriebseinrichtung 6 unterbrochen ist. Auch hier bilden somit das Kontaktelement 65 und das Gegenkontaktelement 66 wieder ein weiteres Sicherheitselement aus, das sicherstellt, dass die Mischbehälter-Antriebseinrichtung 6 nur dann betrieben werden kann, wenn das Mischwerkzeug 16 mittels des oberen Teleskopierelementes 18 in die korrekte gewünschte Mischwerkzeug-Gebrauchsposition verlagert worden ist. Und auch hier hat diese Art der Kontaktgabe bzw. Kontaktübertragung wieder den Vorteil, dass bei der Vertikalbewegung in x-Richtung kein Schleppkabel mitgeführt werden muss.

### Bezugszeichenliste

| | | | |
|---|---|---|---|
| 1 | Baustel len-M ischmaschine | | |
| 2 | Mischbehälter | | |
| 3 | Aufnahmeraum | | |
| 4 | Mischbehälteraufnahme | | |
| 5 | Gehäuseteil | | |
| 6 | M ischbehälter-Antriebseinrichtung/Antriebsmotor | | |
| 7 | Kette | | |
| 8 | Drehachse | | |
| 9 | Aufnahmeelement/Drehscheibe | | |
| 10 | Halteeinrichtung | | |
| 11 | Klemmbügel | | |
| 12 | Stützfuß | | |
| 13 | Radachse | | |
| 14 | Räder | | |
| 15 | Mischwerkzeug-Verlagerungseinrichtung/Teleskopiereinrichtung | | |
| 16 | Mischwerkzeug | | |
| 17 | unteres Teleskopierelement | | |
| 18 | oberes Teleskopierelement | | |
| 19 | Mischwerkzeug-Antriebseinrichtung/Antriebsmotor | | |
| 20 | Überstand | | |
| 21 | Mündungsöffnung | | |
| 22 | M ischbehälteroberkante | | |
| 23 | Verriegelungseinrichtung | | |
| 24 | Rastelement | | |
| 25 | Rastgegenelement | | |
| 26 | Betätigungselement | | |
| 27 | Pfeil | | |
| 28 | Gasdruckfeder/Vorspannelement | | |
| 29 | Absaugeinrichtung | | |
| 30 | Absaugrohr | | |
| 31 | erste Absaugrohröffnung | 61 | Griffelement |
| 32 | zweite Absaugrohröffnung | 62 | Kabelaschluss/Energieanschluss |
| 33 | Saugeinrichtung | 63 | Kontaktelement |
| 34 | Zwangsführungseinrichtung | 64 | Kontaktelement |
| 35 | Zentrierschwert | 65 | Kontaktelement |
| 36 | Zentrieraufnahme | 66 | Gegenkontaktelement |
| 37 | Pfeil | 67 | Mitnehmerelement |
| 38 | Verriegelungseinrichtung | 68 | Mitnehmergegenelement |
| 39 | Rastelement | | |
| 40 | Rastgegenelement | | |
| 41 | Hebel | | |
| 42 | Pfeil | | |
| 43 | Sicherheitseinrichtung | | |
| 44 | Steuereinrichtung | | |
| 45 | Betätigungseinrichtung | | |
| 46 | Hauptschalter | | |
| 47 | Sicherheitsschalter/ Überwachungseinrichtung | | |
| 48 a | Schalterelement | | |
| 48 b | Gegenkontaktelement | | |
| 49 | Nutausnehmung | | |
| 50 | Abdeckelement/Deckelscheibe | | |
| 51 | Anschlussteil | | |
| 52 | Randabstreifer | | |
| 53 | Antriebseinrichtungsgehäuse | | |
| 54 | Handgriffeinrichtung | | |
| 55 | Handgriffelement | | |
| 56 | Handgriffelement | | |
| 57 | Handgriff | | |
| 58 | Handschalter | | |
| 59 | Handschalter | | |
| 60 | Zeitwahlschalter | | |

## Patentansprüche

1. Baustellen-Mischmaschine (1), insbesondere mobile Baustellen-Rotationsmischmaschine, zum Mischen von Mischgütern, insbesondere zum Mischen von Putzen, Estrichen, Beton, Mörtel, Schlämmen oder Harzen,
mit einem nach oben offenen Mischbehälter (2), der geeignet und ausgebildet ist, in seinem Aufnahmeraum (3) ein Mischgut aufzunehmen,
mit einer Mischwerkzeug-Verlagerungseinrichtung, mittels der wenigstens ein, mittels einer Mischwerkzeug-Antriebseinrichtung (19) betätigbares, vorzugsweise drehantreibbares, Mischwerkzeug (16) zwischen wenigstens einer Mischwerkzeug-Gebrauchsposition, in der das wenigstens eine Mischwerkzeug (16) in dem Aufnahmeraum (3) aufgenommen ist, und einer Mischwerkzeug-Nichtgebrauchsposition, in der sich das wenigstens eine Mischwerkzeug (16) in keiner Mischwerkzeug-Gebrauchsposition befindet, verlagerbar ist,
**dadurch gekennzeichnet,**
**dass** die Mischwerkzeug-Verlagerungseinrichtung eine, vorzugsweise seitlich neben dem Mischbehälter (2) angeordnete und/oder in Hochachsenrichtung nach oben ragende, Teleskopiereinrichtung (15) aufweist oder durch eine solche gebildet ist, wobei das wenigstens eine Mischwerkzeug (16), vorzugsweise zusammen mit der Mischwerkzeug-Antriebseinrichtung (19), mittels der Teleskopiereinrichtung (15) in Teleskopachsenrichtung gesehen zwischen der wenigstens einen Mischwerkzeug-Gebrauchsposition und der Mischwerkzeug-Nichtgebrauchsposition verlagerbar ist.

2. Baustellen-Mischmaschine nach Anspruch 1, **dadurch gekennzeichnet, dass** die Teleskopiereinrichtung (15) wenigstens zwei relativ zueinander, bezogen auf die Teleskopiereinrichtung (15), in Teleskopachsenrichtung teleskopierbare Teleskopierelemente (17, 18) aufweist.

3. Baustellen-Mischmaschine nach Anspruch 2, **dadurch gekennzeichnet, dass** die Teleskopiereinrichtung (15) ein in Teleskopachsenrichtung unteres Teleskopierelement (17) aufweist, an das sich, in Teleskopachsenrichtung nach oben, wenigstens ein relativ dazu verlagerbares oberes Teleskopierelement (18) anschließt, an dem die Mischwerkzeug-Antriebseinrichtung (19), vorzugsweise mitsamt dem wenigstens einen damit verbundenen oder verbindbaren Mischwerkzeug (16) anordenbar oder angeordnet ist, vorzugsweise dergestalt anordenbar oder angeordnet ist, dass sich das wenigstens eine Mischwerkzeug (16), insbesondere das freie untere Ende des wenigstens einen Mischwerkzeugs (16), in der ausgefahrenen Position der Teleskopiereinrichtung (15) in einer vorgegebenen angehoben Position, vorzugsweise im Bereich oberhalb der Mischbehälteroberkante (22), und in der zusammengeschobenen Position der Teleskopiereinrichtung (15) in einer Mischwerkzeug-Gebrauchsposition befindet.

4. Baustellen-Mischmaschine, insbesondere nach einem der vorhergehenden Ansprüche, **dadurch gekennzeichnet,**
**dass** ein nach oben offener Mischbehälter (2) vorgesehen ist, der geeignet und ausgebildet ist, in seinem Aufnahmeraum (3) ein Mischgut aufzunehmen,
**dass** eine Mischwerkzeug-Verlagerungseinrichtung (15), vorzugsweise eine Teleskopiereinrichtung als Mischwerkzeug-Verlagerungseinrichtung, vorgesehen ist, mittels der wenigstens ein, mittels einer Mischwerkzeug-Antriebseinrichtung (19) betätigbares, vorzugsweise drehantreibbares, Mischwerkzeug (16) zwischen wenigstens einer betriebsbereiten Mischwerkzeug-Gebrauchsposition, in der das wenigstens eine Mischwerkzeug (16) betriebsbereit in dem Aufnahmeraum (3) aufgenommen ist, und einer Mischwerkzeug-Nichtgebrauchsposition, in der sich das wenigstens eine Mischwerkzeug (16) in keiner betriebsbereiten Mischwerkzeug-Gebrauchsposition befindet, verlagerbar ist,
**dass** eine Steuereinrichtung (44) vorgesehen ist, die die Aktivierung und Deaktivierung der Mischwerkzeug-Antriebseinrichtung (19) elektronisch steuert, dass eine Betätigungseinrichtung (45) vorgesehen ist, mittels der die Steuereinrichtung (44) aktivierbar und gegebenenfalls deaktivierbar ist,
**dass** die Steuereinrichtung (44) eine Sicherheitsfunktion und/oder Sicherheitseinrichtung (43) aufweist, die geeignet und ausgebildet ist, den Betrieb der Mischwerkzeug-Antriebseinrichtung (19) bei aktivierter Betätigungseinrichtung (45) freizugeben, wenn sich das wenigstens eine Mischwerkzeug (16) in der betriebsbereiten Mischwerkzeug-Gebrauchsposition befindet, oder zu sperren, wenn sich das wenigstens eine Mischwerkzeug (16) nicht in der betriebsbereiten Mischwerkzeug-Gebrauchsposition befindet.

5. Baustellen-Mischmaschine, insbesondere nach einem der vorhergehenden Ansprüche, **dadurch gekennzeichnet, dass** eine Mischbehälteraufnahme (4) vorgesehen ist, die den Mischbehälter (2) aufnimmt, wobei bevorzugt vorgesehen ist, dass die Mischbehälteraufnahme (4) eine, vorzugsweise plane oder ebene, Abstellfläche aufweist, auf der der Mischbehälter (2) zu dessen Aufnahme in der Mischbehälteraufnahme (4) abstellbar ist, und/oder dass die Mischbehälteraufnahme (4) eine Halteeinrichtung (10) aufweist, die geeignet und ausgebildet ist, den Mischbehälter (2), vorzugsweise den auf der Abstellfläche abgestellten Mischbehälter (2), lösbar an oder auf der Mischbehälteraufnahme (4), zu halten, bevorzugt lösbar sowie kraft- und/oder formschlüssig an oder auf der Mischbehälteraufnahme (4) zu halten, höchst bevorzugt dergestalt, dass zur Ausbildung einer formschlüssigen Halteeinrichtung (10) an der Mischbehälteraufnahme (4), vorzugsweise im Bereich der Abstellfläche der Mischbehälteraufnahme (4), wenigstens ein Mitnehmerelement angeordnet ist, das in der Gebrauchsposition des Mischbehälters (2) mit wenigstens einem am Mischbehälter (2), vorzugsweise an einer Unterseite des Mischbehälters (2), ausgebildeten Mitnehmergegenelement, vorzugsweise in Form wenigstens einer Mitnehmerlasche zusammenwirkt.

6. Baustellen-Mischmaschine nach Anspruch 5, **dadurch gekennzeichnet, dass** die Mischbehälteraufnahme (4) ein drehbar gelagertes Aufnahmeelement (9), bevorzugt eine Rotationsplattform oder Drehscheibe mit einer Abstellfläche für den Mischbehälter (2), aufweist, das den Mischbehälter (2) aufnimmt und mit einer Mischbehälter-Antriebseinrichtung (6) drehantreibbar gekoppelt ist, so dass der Mischbehälter (2) während des Mischvorgangs zusammen mit dem Aufnahmeelement (9) rotierbar ist.

7. Baustellen-Mischmaschine nach einem der Ansprüche 4 bis 6, **dadurch gekennzeichnet, dass** die Steuereinrichtung (44) die Aktivierung und Deaktivierung der Mischbehälter-Antriebseinrichtung (6) elektronisch steuert, wobei bevorzugt vorgesehen ist, dass die Sicherheitsfunktion oder Sicherheitseinrichtung (43) geeignet und ausgebildet ist, den Betrieb der Mischbehälter-Antriebseinrichtung (6) bei aktivierter Betätigungseinrichtung (45) freizugeben, wenn sich das wenigstens eine Mischwerkzeug (16) in der betriebsbereiten Mischwerkzeug-Gebrauchsposition befindet, oder zu sperren, wenn sich das wenigstens eine Mischwerkzeug (16) nicht in der betriebsbereiten Mischwerkzeug-Gebrauchsposition befindet.

8. Baustellen-Mischmaschine nach einem der Ansprüche 4 bis 7, **dadurch gekennzeichnet, dass** die Mischbehälteraufnahme (4) ein, bezogen auf die Hochachsenrichtung, bodenseitig angeordnetes Gehäuse- und/oder Rahmenteil (5) der Baustellen-Mischmaschine (1) aufweist oder ausbildet, wobei bevorzugt vorgesehen ist, dass das Gehäuse- und/oder Rahmenteil (5) eine langgestreckte Form aufweist und/oder kasten- und/oder quaderartig und/oder verfahrbar ausgebildet ist.

9. Baustellen-Mischmaschine nach Anspruch 8, **dadurch gekennzeichnet, dass** die Teleskopiereinrichtung (15), vorzugsweise ein unteres Teleskopierelement (17) der Teleskopiereinrichtung (15), unmittelbar oder mittelbar mit der ein Gehäuse- und/oder Rahmenteil (5) aufweisenden Mischbehälteraufnahme (4), vorzugsweise mit einem das drehbar gelagerte Aufnahmeelement (9) seitlich überragenden Überstand (20) der ein Gehäuse- und/oder Rahmenteil (5) aufweisenden Mischbehälteraufnahme (4), verbunden ist und von diesem in Hochachsenrichtung nach oben abragt.

10. Baustellen-Mischmaschine nach einem der Ansprüche 3 bis 9, **dadurch gekennzeichnet, dass** eine Zwangsführungseinrichtung (34) vorgesehen ist, die geeignet und ausgebildet ist, beim Absenken des oberen Teleskopierelementes (18), vorzugsweise in Abhängigkeit von einem definierten Absenkweg des oberen Teleskopierelementes (18), ein Verdrehen des oberen Teleskopierelementes (18) relativ zum unteren Teleskopierelement (17) zu sperren und ein zwangsgeführtes lineares Überführen des wenigstens einen Mischwerkzeugs (16) in die Mischwerkzeug-Gebrauchsposition freizugeben, wobei bevorzugt vorgesehen ist, dass die Zwangsführungseinrichtung wenigstens ein am oberen Teleskopierelement (18) angeordnetes Zentrierschwert (35), vorzugsweise wenigstens ein von einem der Mischbehälteraufnahme (4) zugewandten unteren Endbereich des oberen Teleskopierelementes (18) abragendes Zentrierschwert (35), aufweist, das geeignet und ausgebildet ist, beim Absenken des oberen Teleskopierelementes (18), vorzugsweise in Abhängigkeit von einem definierten Absenkweg des oberen Teleskopierelementes (18), form- und/oder konturangepasst in eine Zentrieraufnahme (36) an der Mischbehälteraufnahme (4) einzugreifen und das obere Teleskopierelement (18) unverdrehbar und zwangsgeführt in die Mischwerkzeug-Gebrauchsposition zu überführen.

11. Baustellen-Mischmaschine nach einem der vorhergehenden Ansprüche, **dadurch gekennzeichnet, dass** die Teleskopiereinrichtung (15) wenigstens ein, vorzugsweise elastisches, Vorspannelement (28), vorzugsweise eine Gasdruckfeder, aufweist, mittels dem die Teleskopiereinrichtung (15) in die ausgefahrene Position vorspannbar ist und gegen dessen Vorspannkraft die Teleskopiereinrichtung (15) in eine zusammengeschobene Position verlagerbar ist.

12. Baustellen-Mischmaschine nach einem der Ansprüche 3 bis 11, **dadurch gekennzeichnet, dass** das obere Teleskopierelement (18) in der ausgefahrenen Position der Teleskopiereinrichtung (15) relativ zum unteren Teleskopierelement (17) und in einer Horizontalebene um die Längsachse der Teleskopiereinrichtung (15) verdrehbar bzw. verschwenkbar ist, dergestalt, dass das wenigstens eine Mischwerkzeug (16) in der ausgefahrenen Position der Teleskopiereinrichtung (15) mittels des oberen Teleskopierelementes (18) in einer oberhalb der Mischbehälteroberkante (22) liegenden Horizontalebene in eine Mischwerkzeug-Einführposition verschwenkbar ist, in der sich das wenigstens eine Mischwerkzeug (16) unmittelbar oberhalb der Mündungsöffnung (21) des Mischbehälters (2) befindet und für ein Überführen in die betriebsbereite Mischwerkzeug-Gebrauchsposition vorbereitet ist.

13. Baustellen-Mischmaschine nach Anspruch 12, **dadurch gekennzeichnet, dass** das wenigstens eine Mischwerkzeug (16) in der ausgefahrenen Position der Teleskopiereinrichtung (15) mittels des oberen Teleskopierelementes (18) in der oberhalb der Mischbehälteroberkante (22) liegenden Horizontalebene von der Mischwerkzeug-Einführposition weg in eine Befüllposition verschwenkbar ist, dergestalt dass das wenigstens eine Mischwerkzeug (16) seitlich außerhalb des Mischbehälters (2) angeordnet ist und/oder dass die Mündungsöffnung (21) des Mischbehälters (2) für eine Befüllung freiliegt.

14. Baustellen-Mischmaschine nach Anspruch 12 oder 13, **dadurch gekennzeichnet, dass** eine Schwenkwinkelbegrenzungseinrichtung, vorzugsweise wenigstens ein Anschlagelement, vorgesehen ist, mittels der der Schwenkwinkel des oberen Teleskopierelementes (18) relativ zum unteren Teleskopierelement (17) und damit die beiden maximalen Schwenkpositionen begrenzt sind, wobei bevorzugt vorgesehen ist, dass eine erste maximale Schwenkposition im Wesentlichen der Mischwerkzeug-Einführposition entspricht, in der sich das wenigstens eine Mischwerkzeug (16) unmittelbar oberhalb der Mündungsöffnung (21) des Mischbehälters (2) befindet, und dass eine zweite maximale Schwenkposition eine Schwenkposition ist, in der das wenigstens eine Mischwerkzeug (16) seitlich außerhalb des Mischbehälters (2) angeordnet ist und/oder um wenigstens 60°, bevorzugt in etwa um 95° oder wenigstens 90°, von der Mischwerkzeug-Einführposition weg nach außen verschwenkt ist.

15. Baustellen-Mischmaschine nach einem der Ansprüche 12 bis 14, **dadurch gekennzeichnet, dass** eine Verriegelungseinrichtung (23) vorgesehen ist, die geeignet und ausgebildet ist, ein Rückschwenken des aus der Mischwerkzeug-Einführposition in Richtung Befüllposition verschwenkten oberen Teleskopierelementes (18), in Abhängigkeit von einem vorgegebenen Schwenkweg lösbar zu verriegeln.

16. Baustellen-Mischmaschine nach einem der Ansprüche 3 bis 15, **dadurch gekennzeichnet, dass** am oberen Teleskopierelement (18), vorzugsweise in einem, bezogen auf die Hochachsenrichtung, unteren Bereich des oberen Teleskopierelementes (18), eine Absaugeinrichtung (29) angeordnet ist, mittels der ein sich im Bereich der Mündungsöffnung (21) des Mischbehälters (2) ansammelndes Absauggut absaugbar ist, wobei bevorzugt vorgesehen ist, dass die Absaugeinrichtung (29) ein beidseitig offenes und/oder durch ein geradlinig verlaufendes Rohrstück gebildetes Absaugrohr (30) aufweist, dessen erste Absaugrohröffnung (31) sich in der ausgefahrenen Position der Teleskopiereinrichtung (15) im Bereich oberhalb der Mischbehälteroberkante (22), vorzugsweise unmittelbar oberhalb der Mischbehälteroberkante (22), befindet und/oder die in einer Absaugposition in Richtung zur Mündungsöffnung (21) des Mischbehälters (2) hin ausgerichtet ist, und dessen zweite Absaugrohröffnung (32), vorzugsweise lösbar, mit einer Saugeinrichtung (33) gekoppelt ist oder koppelbar ist.

17. Baustellen-Mischmaschine nach einem der Ansprüche 3 bis 16, **dadurch gekennzeichnet, dass** die Teleskopiereinrichtung (15) eine Zwangsführungseinrichtung aufweist, die die Absenkung des oberen Teleskopierelementes nur in der Mischwerkzeug-Einführposition, in der sich das wenigstens eine Mischwerkzeug (16) unmittelbar oberhalb der Mündungsöffnung des Mischbehälters befindet, freigibt.

18. Baustellen-Mischmaschine nach einem der vorhergehenden Ansprüche, **dadurch gekennzeichnet, dass** eine Verriegelungseinrichtung (38), insbesondere ein federbelasteter Verriegelungsmechanismus, vorgesehen ist, mittels dem die Teleskopiereinrichtung (15) in der Mischwerkzeug-Gebrauchsposition des wenigstens einen Mischwerkzeugs (16) lösbar verriegelt ist, wobei bevorzugt vorgesehen ist, dass die Verriegelungseinrichtung (38) nur dann lösbar verriegelt ist, wenn sich das wenigstens eine Mischwerkzeug (16) in der Mischwerkzeug-Gebrauchsposition befindet, und/oder dass die Verriegelungseinrichtung (38) mit einer Entriegelungseinrichtung zusammenwirkt, mittels der die Verriegelung der Teleskopiereinrichtung (15) lösbar ist.

19. Baustellen-Mischmaschine nach Anspruch 18, **dadurch gekennzeichnet, dass** die Teleskopiereinrichtung (15), vorzugsweise ein oberes Teleskopierelement (18) der Teleskopiereinrichtung (15), im entriegelten Zustand, vorzugsweise im Wesentlichen selbsttätig, mittels des elastischen Vorspannelementes (28), vorzugsweise einer Gasdruckfeder, in Richtung ausgefahrener Position verlagerbar ist.

20. Baustellen-Mischmaschine nach einem der Ansprüche 4 bis 19, **dadurch gekennzeichnet, dass** die Sicherheitsfunktion und/oder Sicherheitseinrichtung (43) eine Überwachungseinrichtung (47), vorzugsweise eine Bestandteil der Mischwerkzeug-Verlagerungseinrichtung (15) bildende Überwachungseinrichtung, aufweist, die mit der Steuereinrichtung (44) signalübertragend gekoppelt ist und geeignet und ausgebildet, wenigstens die betriebsbereite Mischwerkzeug-Gebrauchsposition des wenigstens einen Mischwerkzeugs (16), vorzugsweise sensorisch und/oder mittels wenigstens eines Schalters, zu erfassen und den Betrieb der Mischwerkzeug-Antriebseinrichtung (19) und/oder der Mischbehälter-Antriebseinrichtung (6), bei aktivierter Betätigungseinrichtung (45), nur dann freizugeben, wenn sich das wenigstens eine Mischwerkzeug (16) in der betriebsbereiten Mischwerkzeug-Gebrauchsposition befindet.

21. Baustellen-Mischmaschine nach Anspruch 20, **dadurch gekennzeichnet, dass** eine Überbrückungseinrichtung vorgesehen ist, die mit der Steuereinrichtung (44) signalübertragend gekoppelt ist und die geeignet und ausgebildet ist, bei ihrer Betätigung und/oder bei aktivierter Betätigungseinrichtung (45) die Mischwerkzeug-Antriebseinrichtung (19) zu aktivieren, sofern sich das wenigstens eine Mischwerkzeug (16) nicht in der betriebsbereiten Mischwerkzeug-Gebrauchsposition befindet, oder zu sperren, wenn sich das wenigstens eine Mischwerkzeug (16) in der betriebsbereiten Mischwerkzeug-Gebrauchsposition befindet, so dass die Mischwerkzeug-Antriebseinrichtung (19) in der betriebsbereiten Mischwerkzeug-Gebrauchsposition nicht mittels der Überbrückungseinrichtung aktivierbar ist, wobei bevorzugt vorgesehen ist, dass die Überbrückungseinrichtung einen frei zugänglichen Handschalter (59), bevorzugt an der Mischwerkzeug-Antriebseinrichtung (19), höchst bevorzugt an einer Handgriffeinrichtung (54) der Mischwerkzeug-Antriebseinrichtung (19), aufweist, bei dessen Betätigung die Überbrückungseinrichtung, vorzugsweise nur bei aktivierter Betätigungseinrichtung (45), aktivierbar ist.

22. Baustellen-Mischmaschine nach einem der vorhergehenden Ansprüche, **dadurch gekennzeichnet, dass** die Teleskopiereinrichtung (15), vorzugsweise im Bereich oberhalb des wenigstens einen Mischwerkzeugs (16), ein Abdeckelement (50) aufweist, das zusammen mit dem wenigstens einen Mischwerkzeug (16) verlagerbar ist und in der Mischwerkzeug-Gebrauchsposition die Mündungsöffnung (21) des Mischbehälters (2) wenigstens bereichsweise verschließt, vorzugsweise dergestalt verschließt, dass kein Fingereingriff in den Aufnahmeraum (3) des Mischbehälters (2) möglich ist und/oder ein Spaltabstand zwischen dem umfangsseitigen Randbereich des Abdeckelementes (50) und einem an das Abdeckelement (50) umfangsseitig angrenzenden bzw. anschließenden Behälterwandbereich ausgebildet ist.

23. Baustellen-Mischmaschine nach einem der Ansprüche 3 bis 22, **dadurch gekennzeichnet, dass** die Mischwerkzeug-Antriebseinrichtung (19), vorzugsweise ein Antriebsmotor, in einem Antriebseinrichtungsgehäuse (53) aufgenommen ist, das an dem oberen Teleskopierelement (18), vorzugsweise im Bereich oberhalb der Mischbehälteraufnahme (4), angeordnet ist.

24. Verfahren zum Betreiben einer Baustellen-Mischmaschine (1), insbesondere einer Baustellen-Mischmaschine (1) nach einem der vorhergehenden Ansprüche,
mit einem nach oben offenen Mischbehälter (2), der geeignet und ausgebildet ist, in seinem Aufnahmeraum (3) ein Mischgut aufzunehmen,
mit einer Mischwerkzeug-Verlagerungseinrichtung (15), mittels der wenigstens ein, mittels einer Mischwerkzeug-Antriebseinrichtung (19) betätigbares, vorzugsweise drehantreibbares, Mischwerkzeug (16) zwischen wenigstens einer Mischwerkzeug-Gebrauchsposition, in der das wenigstens eine Mischwerkzeug (16) in dem Aufnahmeraum (3) aufgenommen ist, und einer Mischwerkzeug-Nichtgebrauchsposition, in der sich das wenigstens eine Mischwerkzeug (16) in keiner Mischwerkzeug-Gebrauchsposition befindet, verlagerbar ist,
**dadurch gekennzeichnet,**
**dass** die Mischwerkzeug-Verlagerungseinrichtung (15) eine, vorzugsweise seitlich neben dem Mischbehälter (2) angeordnete und/oder in Hochachsenrichtung nach oben ragende, Teleskopiereinrichtung aufweist oder durch eine solche gebildet ist, wobei das wenigstens eine Mischwerkzeug (16), vorzugsweise zusammen mit der Mischwerkzeug-Antriebseinrichtung (19), mittels der Teleskopiereinrichtung in Teleskopachsenrichtung gesehen zwischen der wenigstens einen Mischwerkzeug-Gebrauchsposition und der Mischwerkzeug-Nichtgebrauchsposition verlagerbar ist, und/oder
**dass** eine Steuereinrichtung (44), die die Aktivierung und Deaktivierung der Mischwerkzeug-Antriebseinrichtung (19) elektronisch steuert, und eine Betätigungseinrichtung (45), mittels der die Steuereinrichtung (44) aktivierbar und gegebenenfalls deaktivierbar ist, vorgesehen sind, wobei die Steuereinrichtung (44) eine Sicherheitsfunktion und/oder eine Sicherheitseinrichtung (43) aufweist, die den Betrieb der Mischwerkzeug-Antriebseinrichtung (19) bei aktivierter Betätigungseinrichtung (45) freigibt, wenn sich das wenigstens eine Mischwerkzeug (16) in der betriebsbereiten Mischwerkzeug-Gebrauchsposition befindet, oder sperrt, wenn sich das wenigstens eine Mischwerkzeug (16) nicht in der betriebsbereiten Mischwerkzeug-Gebrauchsposition befindet.
